# EUROPÄISCHE PATENTSCHRIFT

(11) **EP 0 923 098 B1**
(45) Veröffentlichungstag und Bekanntmachung des Hinweises auf die Patenterteilung: **20.09.2006**
(21) Anmeldenummer: 98123436.2
(22) Anmeldetag: 09.12.1998
(51) Int. Cl.: H01H 11/04

(54) **Einrichtung und Verfahren zum Anbringen eines Kontaktmetallteils an einem Trägerteil durch Schweissen**
Device and method for applying a metallic contact member to a support by welding
Dispositif et procédé pour l'application d'une pièce de contact métallique sur un support par soudage

(30) Priorität: 11.12.1997 DE 19755166
(43) Veröffentlichungstag der Anmeldung: 16.06.1999
(73) Patentinhaber: Otto Bihler Handels-Beteiligungs-GmbH, 87642 Halblech/Füssen (DE)
(72) Erfinder: Köpf, Johann, 87642 Halblech/Füssen (DE)
(74) Vertreter: Tiesmeyer, Johannes

(56) Entgegenhaltungen:
- DE-A- 2 041 453
- US-A- 2 798 935
- US-A- 2 906 334

## Beschreibung

Die Erfindung betrifft eine Montagevorrichtung zum Anbringen von Kleinteilen gemäß Anspruch 1.

Eine solche Einrichtung ist beispielsweise bekannt aus der DE 24 54 804 C3 und der korrespondierenden US-A 4 048 461.

Bei dieser bekannten Einrichtung werden die Kontaktmetallrohlinge in einer zur Annäherungsrichtung der Elektroden annähernd orthogonal liegenden Einbringungsebene in eine Aufnahme derbeweglichen Elektrode eingebracht und mit der beweglichen Elektrode sodann längs der Schweißbewegungslinie an das Trägerteil angenähert und zusammen mit dem Trägerteil zwischen den beiden Elektroden geklemmt. Der jeweils zu verarbeitende Kontaktmetallrohling ist bei dieser bekannten Einrichtung von der Aufnahme der beweglichen Elektrode zwar aufgenommen, wenn er die Bewegung in Richtung auf den Trägerteil beginnt. Er ist aber in der Elektrode nicht gesichert. Bei der bekannten Einrichtung ist man deshalb daran gebunden, die bewegliche Elektrode so anzuordnen, daß bei der Annäherung der beweglichen Elektrode an das Trägerteil der jeweilige Kontaktmetallrohling durch Schwerkraft in der Aufnahme der beweglichen Elektrode gehalten ist.

Die bekannte Einrichtung ist auch schon dahingehend weitergebildet worden, daß der Aufnahme des Kontaktmetallrohlings in der einen Elektrode eine Saugdüse zugeordnet wurde, so daß nach Aufnahme des jeweiligen Kontaktmetallrohlings in der Aufnahme der betreffenden Elektrode eine Sicherung des Kontaktmetallrohlings in dieser Aufnahme durch Unterdruck gewährleistet werden konnte. Es hat sich gezeigt, daß durch eine solche Saugdüse zwar der Verbleib des Kontaktmetallrohlings innerhalb der Aufnahme der betreffenden Elektrode gesichert werden konnte unabhängig von der Lage der Elektroden im Raum, daß aber beim nachfolgenden Schweißen durch die Existenz der Saugdüse an dem fertig ausgeformten Kontaktmetallteil ein Abdruck entstand, welcher die exakte, gewünschte Form des Kontaktmetallteils verfälscht hat und Ursache für fehlerhaftes Verhalten des Kontaktmetallteils im Betrieb sowie für vorzeitige Abnutzung des Kontaktmetallteils im Betrieb war. Dieses Problem trat insbesondere dann auf, wenn die Kontaktmetallteile an elektrischen Schaltkontakten der Mikroelektronik angebracht wurden, wo es auf exakte Form des Kontaktmetallteils besonders ankommt, um im Betrieb des jeweiligen Bauteils einen zuverlässigen Stromübergang über das Kontaktmetallteil zu gewährleisten und eine lange Standzeit des jeweiligen Bauteils sicherzustellen.

Auch aus der DE-AS 22 50 461 ist eine Einrichtung zum Anbringen von Kontaktmetallrohlingen an Trägerteilen durch Schweißen bekannt. Dort werden die Kontaktmetallrohlinge von einem Draht- oder Bandmaterial abgeschnitten, und zwar bereits an einem Ort außerhalb des jeweiligen Schweißspalts. Die abgeschnittenen Kontaktmetallrohlinge werden dann durch Nachrücken des Vorlaufendes des die Kontaktmetallrohlinge bildenden Drahts oder Bandes in einer Führung weitergeschoben, bis sie in den Schweißspalt gelangen. Die die vereinzelten Kontaktmetallrohlinge führende Führung kann dabei jedoch nur bis zu einer Stelle kurz vor, aber jedenfalls außerhalb des Schweißspalts reichen, damitdiese Führung beim nachfolgenden Schweißen weder mechanisch noch elektrisch stören kann. Dies bedeutet, daß auch bei dieser bekannten Ausführungsform die Kontaktmetallrohlinge ungesichert auf der jeweiligen Elektrode aufliegen und deshalb Ortsverlagerungen unterworfen sein können, wenn sich die Elektroden annähern. Auch bei dieser Ausführungsform ist die Lage der Elektroden im Raum und die Richtung ihrer Annäherungsbewegung nicht frei wählbar.

Aus der GB-PS 562 018 ist eine Einrichtung zum Anschweißen von Kugeln an einem Rohrstück bekannt. Hier werden ferromagnetische Kugeln verarbeitet. Die Kugeln werden durch Einbringungsmittel in eine Schweißvorbereitungsposition gegenüber einer der Elektroden gebracht und werden im Bereich dieser einen Elektrode durch magnetische Halterungsmittel in Schweißvorbereitungsposition gehalten. Wenn die magnetischen Halterungsmittel wirksam geworden sind, können die Einbringungsmittel, welche vorher die Kugel in die Schweißvorbereitungsposition gebracht haben, zurückgezogen werden, wobei die jeweilige Kugel dann ihre Position gegenüber der Elektrode beibehält. Anschließend kann dann die zweite Elektrode in Flucht mit der ersten Elektrode gebracht und an die erste Elektrode angenähert werden. Diese bekannte Einrichtung erfordert einen sehr komplizierten Mechanismus und ist grundsätzlich nur dann verwendbar, wenn ferromagnetische Schweißmetallrohlinge verarbeitet werden.

Im Dokument "DE-A-20 41 453" wird eine Montagevorrichtung zum Anbringen von Kleinteilen gemäß dem Oberbegriff des Anspruchs 1 offenbart. Es wird ebenso ein Verfahren zum Montieren eines Kleinteils offenbart.

Es ist daher Aufgabe der vorliegenden Erfindung, eine Montage von Kleinteilen an einem Kleinteilträger zu ermöglichen, bei welcher die Kleinteilbereitstellung zum Transport eines Kleinteils an den Montageort mit größerer konstruktiver Freiheit angeordnet werden kann als dies beim Stand der Technik der Fall ist.

Diese Aufgabe wird gelöst durch eine Montagevorrichtung mit allen Merkmalen des Anspruchs 1 und ein Verfahren mit allen Merkmalen des Anspruchs 37.

Bei einer erfindungsgemäßen Ausführungsform einer Montagevorrichtung umfassen die Einbringungsmittel mindestens einen längs der Einbringungsebene in eine Rohlingsabgabeposition beweglichen Rohlingshalter, welcher dazu ausgebildet ist, um in seiner Rohlingsabgabeposition den jeweiligen Kontaktmetallrohling in dessen Schweißvorbereitungsposition innerhalb des Schweißspalts zu halten. Die Steuerungsmittel sind derart ausgebildet, daß nach Einbringung des Kontaktmetallrohlings in die Schweißvorbereitungsposition eine relative Annäherungsbewegung der Schweißelektroden längs der Schweißbewegungslinie bis zur gemeinsamen Klemmung des Trägerteils und des Kontaktmetallrohlings zwischen der ersten und der zweiten Schweißelektrode stattfindet, hierauf der Rohlingshalter aus der Rohlingsabgabeposition wieder entfernt wird und hierauf der Schweißstromübergang eingeleitet wird.

Um sicherzustellen, daß der Rohlingshalter in seiner Rohlingsabgabeposition innerhalb des Zwischenraums zwischen dem Trägerteil und der ersten Elektrode Platz findet, dem Zwischenraum also, der nach Eintritt des Klemmens seiner Höhe nach der Höhe des jeweiligen Kontaktmetallrohlings annähernd entspricht, ist bevorzugt dafür gesorgt, daß der Rohlingshalter in Richtung der Schweißbewegungslinie eine Ausdehnung besitzt, die geringer ist als die Höhe des Kontaktmetallrohlings in dieser Richtung. Diese Forderung muß natürlich nur für diejenigen Bereiche des Rohlingshalter erfüllt sein, die überhaupt in den Schweißspalt eintreten.

Anders ausgedrückt kann man auch sagen, daß der Rohlingshalter so ausgebildet sein muß, daß er den Kontaktmetallrohling in einer Raumscheibe erfaßt, die in Richtung der Schweißbewegungslinie zwischen einer dem Trägerteil zugekehrten Berührungsfläche und einer der ersten Schweißelektrode zugekehrten Berührungsfläche des Kontaktmetallrohlings liegt.

Der Rohlingshalter kann so ausgebildet werden, daß der Kontaktmetallrohling in seiner Schweißvorbereitungsposition in der Einbringungsebene unverrückbar festgehalten ist. Dies soll - anders ausgedrückt - besagen, daß der Rohlingshalter in der Schweißvorbereitungsposition des Kontaktmetallrohlings jegliche unbeabsichtigte Bewegung des Kontaktmetallrohlings parallel zu der Einbringungsebene unterdrückt. Hingegen ist es möglich und u.U. sogar vorteilhaft, daß der Rohlingshalter dem Kontaktmetallrohling in der Schweißvorbereitungsposition Ausgleichsbewegungen orthogonal zur Einbringungsebene gestattet. Dann kann sich nämlich der Kontaktmetallrohling beim Annähern der Schweißelektroden auf die jeweilige Endposition der Schweißelektroden, in denen die Klemmung eintritt, einstellen.

Der Rohlingshalter kann grundsätzlich als ein Klemmhalter ausgebildet sein, beispielsweise in Zangen- oder Gabelform oder Haarnadelform. Obwohl bei Verwendung eines solchen klemmenden Rohlingshalters die sichere Positionierung des Kontaktmetallrohlings in der Regel ohne weiteres gewährleistet ist, soll nicht grundsätzlich ausgeschlossen werden, daß der Rohlingshalter mit Saugmitteln ausgeführt wird, um zusätzliche Sicherheit der Positionierung zu gewährleisten. Diese Saugmittel können hier ohne weiteres mit einer Saugdüse ausgeführt werden. Diese Saugdüse kann nämlich keine Veranlassung zu einer unbeabsichtigten Abdruckverformung des Kontaktmetallrohlings geben, weil der Rohlingshalter ja beim Schweißvorgang nicht mehr am Schweißort vorhanden, sondern vorher zurückgezogen worden ist. Auch eine Ausführung des Rohlingshalters mit Magnetmitteln soll nicht grundsätzlich ausgeschlossen werden für den Fall, daß ferromagnetische Kontaktmetallrohlinge verarbeitet werden.

Der Bewegungsverlauf des Rohlingshalters in der Einbringungsebene ist weitgehend variabel. Bevorzugt werden dem Rohlingshalter jedoch Rohlingshalterführungs- und antriebsmittel zugeordnet, welche den Rohlingshalter zur Ausführung einer hin und her gehenden Rohlingseinbringungs- und Schweißspaltdistanzierungsbewegung in der Einbringungsebene veranlassen. Durch die Rohlingseinbringungsbewegung werden dann die Kontaktmetallrohlinge in ihre Schweißvorbereitungsposition gebracht. Durch die Schweißspaltdistanzierungsbewegung kann der Rohlingshalter ohne Behinderung durch den nunmehr zwischen Kontaktträger und Elektrode geklemmten Kontaktmetallrohling zurückgezogen werden in eine Position, in welcher der Rohlingshalter weder eine weitere Elektrodenannäherung während des Schweißvorgangs behindert noch die Gefahr eines elektrischen Kurzschlusses oder Nebenschlusses hervorruft. Die Rohlingshalterführungs- und -antriebsmittel können so ausgebildet sein, daß der Rohlingshalter im Bereich der Schweißelektroden innerhalb der Einbringungsebene im wesentlichen lineare Rohlingseinbringungs- und Schweißspaltdistanzierungsbewegungen ausführt, und zwar beispielsweise lineare Bewegungen längs einer zu der Rohlingsabgabeposition hinweisenden linearen Führungsbahn. Auf eine strenge Linearität dieser Bewegungen kommt es allerdings nicht an; es ist beispielsweise denkbar, daß der Rohlingshalter längs einer Bogenbahn in die Rohlingsabgabeposition einfährt und wiederum längs einer Bogenbahn aus der Rohlingsabgabeposition zurückfährt, bevor der eigentliche Schweißvorgang einsetzt.

Nach der jeweiligen Schweißspaltdistanzierungsbewegung, derjenigen Bewegung also, durch die der Rohlingshalter vor dem eigentlichen Schweißvorgang aus dem Schweißspalt zurückgezogen wird, wird man in der Regel den Rohlingshalter erneut mit einem Kontaktmetallrohling beladen wollen, um dann eine nächstfolgende Schweißung vornehmen zu können. Es wird deshalb weiter vorgeschlagen, daß die Rohlingshalterführungs- und -antriebsmittel derart ausgebildet sind, daß sie jeweils zwischen einer Schweißspaltdistanzierungsbewegung und einer nachfolgenden Rohlingseinbringungsbewegung eine Übergangsbewegung des Rohlingshalters veranlassen, in deren Verlauf der Rohlingshalter in eine Rohlingsaufnahmeposition gelangt, wo er mit Rohlingsbeschickungsmitteln zusammenwirkt.

Nach einer bevorzugten Ausführungsform der erfindungsgemäßen Einrichtung ist vorgesehen, daß die Rohlingshalterführungs- und -antriebsmittel einen längs einer Schlittenbahn hin und her beweglichen Schlitten umfassen, auf welchem mindestens ein einen Rohlingshalter tragender Schwenkarm schwenkbar gelagert ist, wobei in einem der Rohlingsabgabeposition nahen Bewegungsbereich des Schlittens der Schwenkarm auf dem Schlitten feststehend zusammen mit dem Schlitten die Rohlingseinbringungs- und Schweißspaltdistanzierungsbewegung ausführt und in einem an diesen Bewegungsbereich anschließenden Bewegungsbereich der Schwenkarm eine der Schlittenbewegung überlagerte Schwenkbewegung ausführt. Bei dieser Ausgestaltung der Einrichtung ist es möglich, den Rohlingshalter nach dem Rückzug von dem Schweißspalt in eine relativ weit von dem Schweißspalt abgelegene Rohlingsaufnahmeposition zu bringen und dabei auch umzuorientieren, so daß auch unter beengten räumlichen Verhältnissen die Beschickung des Rohlingshalter mit einem neuen Kontaktmetallrohling leicht möglich wird. Insbesondere wird es möglich, den Rohlingshalter innerhalb der Einbringungsebene gegenüber seiner Rohlingsabgabeposition beim Übergang in die Rohlingsaufnahmeposition um 180° umzusteuern. Eine solche Umsteuerung um 130° erlaubt es, die Rohlinge im wesentlichen parallel zu derjenigen Bewegung in den Rohlingshalter einzubringen, in der die Rohlinge später an die Schweißvorbereitungsposition herangebracht werden. Auf diese Weise kann ein insgesamt raumsparender kompakter Aufbau der Einrichtung erhalten werden. Ein solcher kompakter Aufbau ist besonders wünschenswert, wenn die Schweißeinrichtung innerhalb einer übergeordneten Maschine untergebracht werden soll, innerhalb welcher der Trägerteil und/oder der Kontaktmetallteil weiteren Verformungs- oder Montagevorgängen unterworfen wird. Aus dem gleichen Grunde kann es vorteilhaft sein, wenn der Schwenkarm auch in einem den Rohlingsbeschickungsmitteln nahen Bewegungsbereich des Schlittens auf diesem feststeht und eine hin und her gehende Linearbewegung in Richtung auf die Beschickungsmittel bzw. von den Beschickungsmitteln weg ausführt. Es werden bei dieser weiteren Ausgestaltung dann alle wesentlichen Bewegungen des Kontaktmetallrohlings in annähernd eine Bewegungslinie verlegt, was zu einer weiteren Erhöhung der Kompaktheit führt.

Konstruktiv kann die Schwenkbewegung des Schwenkarms auf einem Schlitten dadurch erreicht werden, daß der Schwenkarm mittels eines Zahnstangenantriebs zum Schwenken gebracht wird. Man braucht hierzu nur den Schwenkarm mit einem Ritzel auszuführen, der auf einem Teil der Schlittenbewegung mit der Zahnstange zum Eingriff kommt und dadurch die Schwenkbewegung einleitet. Außerhalb des Eingriffsbereichs der Zahnstange führt der Schwenkarm dann eine gemeinsame Linearbewegung mit dem Schlitten aus, die der Rohlingseinbringung und Schweißspaltdistanzierung am einen Ende der Schlittenbewegung dient und - wenn gewünscht - am anderen Ende der Schlittenbewegung zur Annäherung des Rohlingshalters an die Rohlingsbeschickungsmittel und nach Beladung des Rohlingshalters zum Rückzug des Rohlingshalters von den Rohlingsbeschickungsmitteln führen kann.

Nach einer bevorzugten Ausführungsform wird der Schlitten mit einem einzigen Schwenkarm versehen, welcher relativ zu dem Schlitten eine hin und her gehende Teilkreis-, insbesondere Halbkreisbewegung ausführt, welche in der Einbringungsebene auf einer Seite der Schlittenbahn liegt. Der Vorteil dieser Ausgestaltung liegt darin, daß bei der Teilkreisbewegung der Schwenkarm nur nach einer Seite der Schlittenbahn ausschwenkt. Die Einrichtung kann dann auf der anderen Seite, auf welcher der Schwenkarm nicht ausschlägt, unmittelbar an eine Nachbarbaugruppe einer übergeordneten Maschine angrenzen, ohne daß Bewegungskollisionen auftreten können. Beispielsweise ist es möglich, zwei Schweißeinrichtungen der hier benachbarten Art in unmittelbarer Nachbarschaft anzuordnen, und zwar so, daß die Schwenkarme der beiden Schweißeinrichtungen nach entgegengesetzten Richtungen ausschlagen.

Grundsätzlich ist aber auch eine Ausführungsform denkbar dergestalt, daß auf dem Schlitten in stern- oder kreuzförmiger Anordnung eine Mehrzahl von je einen Rohlinghalter tragenden Schwenkarmen drehbar angebracht ist, wobei jeder Schwenkarm nach einer Schweißspaltdistanzierungsbewegung in mehreren, der Zahl der Schwenkarme entsprechenden Winkelschritten einen Vollkreis in der Einbringungsebene durchläuft, bevor er eine weitere Rohlingseinbringungsbewegung ausführt. Bei dieser Ausführungsform ist der Bewegungsablauf bevorzugt so, daß ein Winkelschritt jeweils bei einer Entfernung des Schlittens von dem Schweißspalt stattfindet. Die schrittweise Drehung der stern- oder kreuzförmigen Anordnung kann beispielsweise durch einen Schalt-Klinken-Antrieb bewirkt werden, der jedesmal bei der Schlittenbewegung weg von der Elektrodenanordnung wirksam wird. Die erfindungsgemäße Gestaltung der Einbringungsmittel ist grundsätzlich nicht an eine bestimmte Gestaltung der Rohlingsbeschickungs- oder Rohlingszuführungsmittel zu dem Rohlingshalter gebunden. Vorteilhaft ist es jedoch, wenn die Einbringungsmittel in zeitlicher Abstimmung zum Rohlingsbeschickungsmittel angetrieben sind, durch welche der mindestens eine Rohlinghalter mit Kontaktmetallrohlingen beschickt wird.

Im Hinblick auf den bereits weiter oben herausgestellten Gesichtspunkt der kompakten und schlanken Bauweise der erfindungsgemäßen Einrichtung ist es weiterhin vorteilhaft, wenn die Rohlingsbeschickungsmittel zur Beschickkung des mindestens einen Rohlinghalters eine Beschickungsstrecke umfassen, welche in annähernd geradliniger Flucht zu einer Rohlingseinbringungs- und Schweißspaltdistanzierungsbewegung des mindestens einen Rohlinghalters liegt.

Die Rohlingsbeschickungsmittel können mit einer schrittweise arbeitenden Vorschubeinrichtung fürein Strangmaterial und einer periodisch arbeitenden Abtrennvorrichtung ausgeführt sein, welche die einzelnen Kontaktmetallrohlinge von dem jeweils vorlaufenden Ende des Strangmaterials abtrennen. In einer solchen Ausgestaltung wird man die Zuführung des Strangmaterials im Hinblick auf kompakte Bauweise und auf einfachen Materialfluß bevorzugt in Flucht zu der Bewegungsrichtung legen, in welcher der Rohlingshalter die vereinzelten Kontaktmetallrohlinge an die Schweißvorbereitungsposition heranführt um sich dann aus dem Schweißspaltbereich zurückzuziehen. Diese fluchtende Anordnung der hin und her gehenden Bewegung des Rohlingshalters im Elektrodenbereich einerseits und der Strangmaterialzuführung andererseits wird dadurch leicht möglich gemacht, daß der Rohlingshalter bei seinem Übergang von der Rohlingsabgabeposition in die Rohlingsaufnahmeposition eine Umorientierung um 180° erfährt.

Grundsätzlich ist es aber auch möglich, daß die Rohlingsbeschickungsmittel ein Vorratsgefäß für Kontaktmetallrohlinge sowie Mittel zum Entnehmen und Orientieren einzelner Kontaktmetallrohlinge aus diesem Vorratsgefäß umfassen. Auch bei dieser Ausführungsform kann man den Austrittsweg aus dem Vorratsgefäß im wesentlichen in Flucht legen zu demjenigen Weg, den der Rohlingshalter bei der Annäherung an und Distanzierung von der Rohlingsabgabeposition ausführt.

Die Forderung nach einer kompakten Bauweise läßt sich in befriedigender Weise dann erfüllen, wenn die Schweißelektrodenanordnung, eine lineare Führungsbahn für die Rohlingseinbringungs- und Schweißspaltdistanzierungsbewegung des Rohlingshalters und eine Beschickungsstrecke für die Beschickung des Rohlingshalters mit Kontaktmetallrohlingen annähernd in einer gemeinsamen Hauptebene eines Maschinenblocks der Einrichtung angeordnet sind, welche Hauptebene orthogonal zu der Einbringungsebene angeordnet ist. Man kann dann zusätzlich noch vorsehen, daß die Hüllflächen des Maschinenblocks weitgehend parallel zu dieser gemeinsamen Hauptebene angeordnet sind.

Die Trägerteile können grundsätzlich von Hand an den Schweißort gebracht werden. Bevorzugt wird die erfindungsgemäße Einrichtung allerdings im Rahmen übergeordneter Maschinen zur Anwendung kommen, in denen die mit den Kontaktmetallteilen bestückten Trägerteile noch weiteren Bearbeitungsoperationen oder Montageoperationen unterworfen werden. Solche übergeordnete Maschinen sollen in der Regel auch hinsichtlich der Trägerteilzuführung automatisch arbeiten, so daß es sich empfiehlt, in dem Maschinenblock der erfindungsgemäßen Einrichtung auch eine Zuführvorrichtung für Trägerteile oder für ein Strangmaterial zur Bildung von Trägerteilen vorzusehen. Die Zuführrichtung für die Trägerteile bzw. das diese bildende Strangmaterial wird dann bevorzugt im wesentlichen orthogonal zu der Hauptebene des Maschinenblocks verlaufen.

Die Kontaktmetallrohlinge werden in der Praxis häufig an Trägerteilen angebracht, die aus breiten Bändern ausgestanzt werden. Dabei können die Kontaktmetallanbringungsstellen auf diesen breiten Bändern gelegentlich in der Nähe der einander gegenüberliegenden Längsränder der Bänder angebracht werden. Dies führt dazu, daß für die Durchführung dieser Bänder durch die erfindungsgemäße Einrichtung ein großer Platzbedarf in Richtung quer zur Bandeinlaßrichtung benötigt wird, vergleichbar dem großen Platzbedarf, der an einer Nähmaschine besteht, wenn man dort breite Stoffbahnen nähend bearbeiten will. Bei der erfindungsgemäßen Einrichtung führt dies dazu, daß man vom Schweißspalt aus gerechnet einen breiten Durchführungsschlitz parallel zur Einbringungsebene bereitstellen muß, Durchführungsschlitz, der sich vom Schweißspalt aus in Richtung auf die Beschickungsmittel für die Kontaktmetallrohlinge hin erstreckt. Diesen breiten Durchführungsschlitz für das Trägerbandmaterial kann man leicht dann bereitstellen, wenn die bewegten Teile der Einbringungsmittel zum Einbringen der Kontaktmetallrohlinge innerhalb des Maschinenblocks auf der einen Seite einer Begrenzungsebene untergebracht sind, welche durch eine die Kontaktmetallrohlinge aufnehmende Fläche des Trägerteils definiert und parallel zu der Einbringungsebene ist, und zwar auf derjenigen Seite dieser Begrenzungsebene, auf welcher sich die Kontaktmetallrohlinge bei Anbringung an dem Trägerteil befinden. Es ergibt sich dann ohne weiteres die Möglichkeit, daßderdie Schweißeinrichtung bildende Maschinenblock einen sich mit den bewegten Teilen der Einbringungsmitteln wenigstens teilweise überlappenden Aufnahme- oder Durchführungsschlitz für Trägerteile bzw. Trägerteile liefernde Bänder aufweist.

Der Antrieb für die Schweißelektroden wird häufig von dem Antrieb einer übergeordneten Maschine, etwa einem Stanz-, Biege- oder Montageautomaten abgeleitet. Hierzu kann ein erster Antriebsstößel für die Bewegung der Schweißelektroden vorgesehen sein. Die Betätigung der Einbringungsmittel kann dann ebenfalls von dem Antrieb der übergeordneten Maschine abgeleitet werden. Grundsätzlich könnte man von dem ersten Antriebsstößel, welcher die Relativbewegung der Schweißelektroden bewirkt, auch die Betätigung der Einbringungsmittel ableiten. Um aber den Aufbau der erfindungsgemäßen Einrichtung zu vereinfachen und dessen kompakte Bauweise zu fördern, empfiehlt es sich, für die Betätigung der Einbringungsmittel einen zweiten Antriebsstößel vorzusehen. Beide Antriebsstößel können dann beispielsweise von je einem Nocken angetrieben werden, wobei diese Nocken auf einer gemeinsamen Nockenwelle der übergeordneten Maschine sitzen können. Der zweite Antriebsstößel wird im Hinblick auf einen möglichst einfachen Bewegungsfluß innerhalb der erfindungsgemäßen Einrichtung bevorzugt zwischen dem ersten Antriebsstößel und der Elektrodenanordnung plaziert. Von dem ersten oder dem zweiten Antriebsstößel können dann die Beschickungsmittel zum Beschicken des mindestens einen Rohlingshalters betätigt werden. Bevorzugt benutzt man zum Aktivieren der Beschickungsmittel den ersten Antriebsstößel, welcher auch die Relativbewegung der Elektroden bewirkt, so wie dies in der DE 24 54 804 C3 und der entsprechenden US-Patentschrift 4 048 461 dargestellt ist.

Die Antriebsstößel werden wiederum im Hinblick auf möglichst einfachen Bewegungsfluß innerhalb der erfindungsgemäßen Einrichtung im wesentlichen orthogonal zu der Einbringungsebene angeordnet. Die beiden Antriebsstößel können annähernd in einer zu der Einbringungsebene orthogonalen Hauptebene eines die Elektrodenanordnung, die Einbringungsmittel und die Beschickungsmittel umfassenden Maschinenblocks angeordnet sein.

Die bewegliche Schweißelektrode der Elektrodenanordnung kann beispielsweise an einem Schwenkkörper angeordnet sein, welcher um eine zu der Einbringungsebene parallele Schwenkachse schwenkbar gelagert ist, so wie dies auch in der DE 24 54 804 C3 und der entsprechenden US-Patentschrift dargestellt und beschrieben ist.

Das Grundkonzept der Erfindung ist nicht nur bei Schweißeinrichtungen anwendbar; es kann auch bei anderen Montagevorgängen angewandt werden, bei denen Kleinteile an Trägerteilen befestigt werden sollen. Demgemäß betrifft die Erfindung auch eine Montagevorrichtung zum Anbringen von Kleinteilen an einem Kleinteilträger, in welcher an einem Montageort die jeweiligen Kleinteile an den Trägerteilen montiert werden. Analog zu der erfindungsgemäßen Gestaltung einer Schweißeinrichtung gilt dann für diese Montagevorrichtung, daß in einer den Montageort berührenden Einbringungsebene ein Kleinteiltransporthalter zwischen einer Kleinteilaufnahmeposition und einer Kleinteilabgabeposition beweglich angeordnet ist, welcher in seiner Kleinteilabgabeposition den jeweiligen Kleinteil in einer Montagevorbereitungsposition im Bereich des Montageorts vorübergehend hält, daß an dem Montageort im wesentlichen montagegeortgebundene Halterungsmittel vorgesehen sind und daß Steuerungsmittel vorgesehen sind, welche bewirken, daß nach Einbringung des jeweiligen Kleinteils in die Montagevorbereitungsposition die Halterung des Kleinteils von den montageortgebundenen Halterungsmitteln übernommen, der KleinteilTransporthalter hierauf von dem Montageort entfernt wird und die Montage hierauf durchgeführt wird. Diese Montagevorrichtung kann gewünschtenfalls ferner ausgestaltet werden mit all den Einbringungsmitteln und/oder Kleinteilbeschickungsmitteln und/oder deren Positionierungs-, Führungs- und Steuerungskomponenten, welche vorstehend im Zusammenhang mit dem speziellen Ausführungsbeispiel Schweißeinrichtung beschrieben wurden.

Wenn hier von anderen Kleinteilen die Rede ist, so seien als Beispiel für solche Kleinteile Niete und andere Befestigungselemente erwähnt, die an einem Trägerelement befestigt werden müssen, um beispielsweise irgendwelche Zusatzteile an dem jeweiligen Trägerelement in fester Position zu halten.

Nach einem weiteren Aspekt betrifft die Erfindung ein Verfahren zum Anbringen eines Kontaktmetallrohlings an einem Trägerteil durch Schweißen, wobei ein Kontaktteil-Bestückungsplatz des Trägerteils zwischen Schweißelektroden eingebracht wird, die längs einer Schweißbewegungslinie relativ zueinander beweglich sind, hierauf ein das Kontaktmetallteil ergebender, bereits vereinzelter Kontaktmetallrohling in eine Schweißvorbereitungsposition zwischen dem Trägerteil und einer ersten Schweißelektrode eingebracht wird, hierauf eine relative Annäherung zwischen der ersten Schweißelektrode und dem Trägerteil erfolgt, hierauf das Trägerteil und der Kontaktmetallrohling gemeinsam zwischen der ersten und einer zweiten Schweißelektrode unter Kontaktdruck gesetzt werden und hierauf ein Schweißstromübergang zwischen den beiden Schweißelektroden eingeleitet wird, der über mindestens eine Kontaktstelle zwischen dem Kontaktmetallrohling und dem Trägerteil fließt. Wesentlich ist dabei, daß die Einbringung des Kontaktmetallrohlings in die Schweißvorbereitungsposition längs einer zu der Schweißbewegungslinie im wesentlichen orthogonalen Einbringungsebene erfolgt. Bei diesem Verfahren kann im Hinblick auf das eingangs erwähnte technische Problem in der Weise vorgegangen werden, daß die Einbringung des Kontaktmetallrohlings in die Schweißvorbereitungsposition durch einen längs der Einbringungsebene in eine Rohlingsabgabeposition beweglichen Rohlinghalter erfolgt, daß der von dem Rohlinghalter in dessen Rohlingsabgabeposition in der Schweißvorbereitungsposition gehaltene Kontaktmetallrohling durch eine Annäherungsbewegung der Schweißelektroden längs der Schweißbewegungslinie geklemmt wird, daß hierauf der Rohlinghalter aus der Rohlingsabgabeposition wieder entfernt wird und daß dann erst der Schweißvorgang eingeleitet wird.

Auch der verfahrensmäßige Aspekt der Erfindung kann über den Anwendungsfall des Schweißens hinaus verallgemeinert werden. Demgemäß betrifft die Erfindung weiterhin ein Verfahren zum Montieren eines Kleinteils an einem Trägerteil in der Weise, daß der jeweilige Kleinteil in einer einen Montageort berührenden Einbringungsebene mittels eines Kleinteiltransporthalters in eine Montagevorbereitungsposition gebracht wird, die Halterung des Kleinteils an dem Montagevorbereitungsort sodann von montageortgebundenen Halterungsmitteln übernommen wird und die Montage sodann zu Ende gebracht wird. Dabei können gewünschtenfalls in Verbindung mit dem Zuführen und Montieren der Kleinteile diejenigen Einbringungs- und Beschickungsmaßnahmen zur Anwendung kommen, die vorstehend für den Fall eines Schweißvorgangs erwähnt worden sind.

Die beiliegenden Figuren erläutern die Erfindung anhand von Ausführungsbeispielen. Es stellen dar:
Fig. 1 eine Draufsicht auf ein Trägerteil mit mehreren darauf mittels der erfindungsgemäßen Einrichtung befestigten Kontaktmetallteilen;
Fig. 2 eine erfindungsgemäße Einrichtung teilweise im Schnitt;
Fig. 3 eine vergrößerte Darstellung eines Details bei III der Fig. 2;
Fig. 4 eine Ansicht gemäß IV der Fig. 3;
Fig. 5 einen Ablaufplan der erfindungsgemäßen Einrichtung;
Fig. 6 eine schematische Darstellung eines Bearbeitungszentrums mit mehreren erfindungsgemäßen Einrichtungen;
Fig. 7 eine weitere Ausführungsform einer erfindungsgemäßen Übergabeeinrichtung; und
Fig. 8 eine andere Ausführungsform der Elektroden.

In Fig. 1 erkennt man eine Draufsicht auf einen Trägerteilstrang 10 mit mehreren darauf mittels einer erfindungsgemäßen Schweißeinrichtung 12 befestigten Kontaktmetallteilen 14'. Die Bezeichnung "Trägerteilstrang" deutet dabei an, daß er in einzelne Trägerteile aufgetrennt werden kann, die in Fig. 1 mit 10-1 bis 10-3 gekennzeichnet sind.

Gemäß Fig. 2 werden Kontaktmetallrohlinge 14 der Schweißeinrichtung 12 in Form eines Kontaktmetallstrangs 16 zugeführt. Der Kontaktmetallstrang 16 kommt von einem Strangvorrat und wird durch eine noch im einzelnen zu beschreibende Strangvorschubeinrichtung 18 zu einer Abschereinrichtung 20 transportiert. In der Abschereinrichtung 20 werden die Kontaktmetallrohlinge 14 von dem Kontaktmetallstrang 16 abgeschert und einer Übergabeeinrichtung 22 zugeführt, welche die einzelnen Kontaktmetallrohlinge 14 einer Schweißelektrodenanordnung 24 zuführt, um, wie bereits beschrieben, die vereinzelten Kontaktmetallrohlinge 14 an dem Trägerteilstrang 10 durch Verschweißen anzubringen und dabei zu Kontaktmetallteilen 14' umzuformen.

Die Schweißelektrodenanordnung 24 umfaßt zwei Schweißelektroden 26 und 28, die einen Schweißspalt 30 definieren und längs einer Schweißbewegungslinie 32 unter Veränderung der Spaltweite des Schweißspalts 30 relativ zueinander beweglich sind. Die obere Schweißelektrode 26 ist als bewegliche Schweißelektrode ausgebildet, wohingegen die untere Schweißelektrode 28 eine stationäre Schweißelektrode ist. Die untere Schweißelektrode 28 ist Teil eines Grundrahmens 34 der Schweißeinrichtung 12. An dem Grundrahmen 34 ist ein in der Zeichenebene schwenkbarer Elektrodenträger 36 der oberen Schweißelektrode 26 gelenkig gelagert, so daß die obere Schweißelektrode 26 in einem kleinen Winkelbereich der Schwenkbewegung des Elektrodenträgers 36 eine nahezu vertikale Bewegung ausführt. Die Schwenkachse S des schwenkbaren Elektrodenträgers 36 liegt bei der Schweißeinrichtung 12 gemäß Fig. 2 in Wirklichkeit rechts außerhalb der Fig. 2 und ist nur schematisch angedeutet. Die beiden Schweißelektroden 26 und 28 sind an eine Schweißstromquelle angeschlossen.

Um den Trägerteilstrang 10 oder die einzelnen Trägerteile 10-1 bis 10-3 zwischen den Schweißelektroden 26 und 28 in einer definierten Lage zu halten, ist die Schweißeinrichtung 12 mit einer Halteeinrichtung für den Trägerteilstrang 10 versehen. Diese Halteeinrichtung kann als eine Vorschubeinrichtung mit orthogonal zur Zeichenebene verlaufender Vorschubrichtung ausgebildet sein.

Der Schweißelektrodenanordnung 24 ist die Übergabeeinrichtung 22 vorgeschaltet, welche die von der Abschereinrichtung 20 vereinzelten Kontaktmetallrohlinge 14 aufnimmt und in der Einbringungsebene TP in den Bereich des Schweißspalts 30 übergibt. Die wesentlichen Bestandteile der Übergabeeinrichtung 22 liegen in Fig. 2 innerhalb des schematisch angedeuteten Blocks 38, der die wesentlichen, die Übergabe ausführenden Bestandteile der Rohlingshalterführungs- und -antriebsmittel 38 enthält, die in den Fig. 3 und 4 im einzelnen dargestellt sind. Der Zusammenhang zwischen der Abschereinrichtung 20 und den Rohlingshalterführungs- und - antriebsmitteln 38 gemäß Fig. 2 ist in Fig. 3 dadurch dargestellt, daß auch in dieser Fig. 3 der dem Block 38 unmittelbar vorausgehende Düsenkopf 40 eines Abscherschiebers 42 der Abschereinrichtung 20 wiedergegeben ist. Die Übergabeeinrichtung 22 umfaßt gemäß Fig. 3 und 4 als Teil der Rohlingshalterführungs- und -antriebsmittel 38 gemäß Fig. 2 einen Übergabeschlitten 44, der in einem stationären Rahmenteil 46 über beidseitige Führungsleisten 48 geführt ist. Der Rahmenteil 46 ist über Schraubbolzen 50 an dem Grundrahmen 34 befestigt. An der Unterseite des Übergabeschlittens 44 ist eine Schwenkarmnabe 52 vorgesehen, die an ihrem einen Ende ein teilkreisförmiges Zahnsegment 54 aufweist. Durch den Mittelpunkt dieses Zahnsegments 54 geht ein Lagerbolzen 60, durch den die Schwenkarmnabe 52 an dem Übergabeschlitten 44 schwenkbar gelagert ist. An der Unterseite der Schwenkarmnabe 52 ist ein Schwenkarm 58 befestigt.

Wie man in den Fig. 3 und 4 erkennt, ist der Schwenkarm 58 gabelförmig ausgebildet mit in der Einbringungsebene TP nebeneinander liegenden Klemmschenkeln 60, durch die eine Klemmaufnahme 62 begrenzt ist. Die Klemmaufnahme 62 besitzt zwei Endpositionen. In der Endposition E gemäß Fig. 4, das ist eine Rohlingsaufnahmeposition, befindet sich die Klemmaufnahme 62 in Anlage an dem Düsenkopf 40 des Abscherschiebers 42, so wie in Fig. 3 dargestellt.

Dabei ist der gerade von der Klemmaufnahme 62 erfaßte Kontaktmetallrohling 14 in vertikaler Richtung dadurch stabilisiert, daß die Klemmaufnahme 62 in einem Schlitz 64 eines Schlitzkörpers 66 liegt.

In der Rohlingsaufnahmeposition E der Klemmaufnahme 62 gemäß Fig. 3 erfolgt die Beschickung der Klemmaufnahme 62 mit einem Kontaktmetallrohling 14. Für den Beschickungsvorgang ist der Düsenkopf 40 mit der Abscherdüse 68 so weit nach unten gefahren, daß - im Beispielsfall zwei - Kontaktmetallrohlinge 14, die gerade innerhalb der Abscherdüse 68 des Düsenkopfs 40 liegen, mit dem Schlitz 64 und mit der Klemmaufnahme 62 fluchten. Dann kann der innerhalb der Abscherdüse 68 weiter links liegende Kontaktmetallrohling 14 durch Nachschieben des Kontaktmetallstrangs 16 in die Klemmaufnahme 62 eingeschoben werden.

Die Klemmaufnahme 62 mit dem von ihr soeben aufgenommenen Kontaktmetallrohling 14 muß nunmehr in die Endposition A, das ist eine Rohlingsabgabeposition A, innerhalb des Schweißspalts 30 zwischen den beiden Elektroden 26 und 28 überführt werden. Der Übergabevorgang läuft ab wie folgt:

Zuerst bewegt sich die Klemmaufnahme 62 gemäß Fig. 4 geradlinig von der Rohlingsaufnahmeposition E in eine Zwischenposition D. Dann bewegt sich die Klemmaufnahme 62 längs einer Bogenbahn über eine Zwischenposition C in eine Zwischenposition B. Schließlich bewegt sich die Klemmaufnahme 62 von der Zwischenposition B in die Rohlingsabgabeposition A. Die Bewegungen der Klemmaufnahme 62 von E nach D und von B nach A verlaufen längs einer linearen Führungsbahn 39 in Flucht mit dem Zuführungsweg des Kontaktmetallstrangs 16.

Wenn die Klemmaufnahme 62 die Rohlingsabgabeposition A gemäß Fig. 3 erreicht hat, befindet sich der Kontaktmetallrohling 14 in seiner Schweißvorbereitungsposition 15. Nunmehr nähert sich die Schweißelektrode 26 an die stationäre Schweißelektrode 28 an, bis der Kontaktmetallrohling 14 auf dem Trägerteil 10 festgeklemmt ist. Dabei kann sich der Kontaktmetallrohling 14 wenn nötig in der Klemmaufnahme 62 verschieben. Im Anschluß daran kann die entladene Klemmaufnahme 62 längs des Wegs A-B-C-D in die Rohlingsaufnahmeposition E zurückfahren, ohne daß die Positionierung des Kontaktmetallrohlings 14 in der Schweißvorbereitungsposition 15 verlorengeht.

Auf dem Rückwegabschnitt von Rohlingsabgabeposition A nach Position B löst sich die Klemmaufnahme 62 von dem in der Schweißvorbereitungsposition 15 geklemmten Kontaktmetallrohling 14 und die Klemmaufnahme 62 erhält einen Abstand von dem Schweißspalt 30 und dem in der Schweißvorbereitungsposition 15 befindlichen Kontaktmetallrohling 14; dieser Abstand reicht aus, um eine mechanische oder elektrische Störung des nachfolgenden Schweißvorgangs zu vermeiden. Wenn die Klemmaufnahme 62 die Position B erreicht hat, kann der Schweißstrom zwischen den beiden Elektroden 26 und 28 eingeschaltet werden. Der Kontaktmetallrohling 14 wird dann wenigstens teilweise geschmolzen und die Elektrode 26 kann dementsprechend nach unten nachgesetzt werden. Der Schweißstrom fließt zumindest bei Beginn des Stromübergangs über Kontaktwarzen 70 des Kontaktmetallrohlings 14, so daß die Schmelzung an definierten Stellen beginnt (siehe Fig. 1). An die Stelle der Kontaktwarzen 70 können auch andere "Schweißhilfen" treten, z.B. Schweißstege, Riffelungen oder andere Ausprägungen. Es ist aber auch denkbar, den Aufschweißkontakt an der Unterseite glatt zu gestalten, insbesondere dann, wenn man ihn an dieser Unterseite mit einer Lotschicht versieht.

Wenn das Anschweißen des Kontaktmetallrohlings 14 an dem Trägerteilstrang 10 beendet ist, kann die Elektrode 26 wieder angehoben werden und der Trägerteilstrang 10 kann in Richtung orthogonal zur Zeichenebene der Fig. 3 um einen Schritt weiterbewegt werden, so daß ein nächstfolgender Bestückungsplatz 13 auf dem Trägerteilstrang 10 in den Schweißspalt 30 gelangt. Wenn der nächstfolgende Bestückungsplatz 13 des Trägerteilstrangs 10 in den Schweißspalt 30 gelangt ist, hat die Klemmaufnahme 62 den Rückweg bis zur Rohlingsaufnahmeposition E zurückgelegt, dort den nächsten Kontaktmetallrohling 14 erfaßt und diesen, wie zuvor beschrieben, von der Rohlingsaufnahmeposition E in die Rohlingsabgabeposition A übertragen, so daß der nächste Kontaktmetallrohling 14 geklemmt werden kann usw. Natürlich kann die Klemmaufnahme 62 auch mit zeitlicher Verschiebung gegenüber dem Eintritt des nächstfolgenden Bestückungsplatzes 13 in den Schweißspalt 30 die Rohlingsabgabeposition A erreichen.

Als Grundsatz gilt:
daß alle bisher beschriebenen und im folgenden noch zu beschreibenden Bewegungsabläufe derart aufeinander abgestimmt werden, daß pro Zeiteinheit eine möglichst große Zahl von Schweißvorgängen stattfinden können. Wenn die Schweißeinrichtung 12 an einer Stanz- und Biegemaschine zur Herstellung von elektrischen oder elektronischen Komponenten angebaut ist, so sollen mindestens 300, vorzugsweise mindestens 500 solche Komponenten pro Minute hergestellt werden und dementsprechend viele Schweißvorgänge muß die Schweißeinrichtung 12 pro Zeiteinheit leisten. Dies ist nur deshalb möglich, weil die Kontaktmetallrohlinge 14 auf ihrem ganzen Weg zwischen der Abtrennung vom Kontaktmetallstrang 16 bis zum Eintritt in die Schweißvorbereitungsposition 15 und auch danach noch bis zur Beendigung des Schweißvorgangs gegen unbeabsichtigte Bewegung gesichert sind.

Zur Ausführung der vorstehend beschriebenen Bewegungen arbeitet das Zahnsegment 54 der Schwenkarmnabe 52 mit einer Zahnstange 72 zusammen; dies sei anhand von Fig. 4 für den Übergang der Klemmaufnahme 62 von der Rohlingsabgabeposition A zur Rohlingsaufnahmeposition E beschrieben:

Für den Übergang von der Rohlingsabgabeposition A in die Position B fährt der Übergabeschlitten 44 von seiner linken Endposition A gemäß Fig. 4 nach rechts, ohne daß ein Zahneingriff stattfindet. Wenn die Klemmaufnahme 62 die Position B erreicht, tritt das Zahnsegment 54 in Eingriff mit dem Verzahnungsbereich 78. Wenn der Übergabeschlitten 44 dann weiter nach rechts fährt, schwenkt die Schwenkarmnabe 52 mit dem Schwenkarm 58 über die Position C in die Position D. Die Bogenbahn der Klemmaufnahme 62 ist dabei durch Überlagerung der Linearbewegung des Übergabeschlittens 44 und der Schwenkbewegung des Schwenkarms 58 um den Lagerbolzen 60 definiert. Wenn die Position D erreicht ist, wird der Eingriff zwischen dem Zahnsegment 54 und dem Verzahnungsbereich 78 wieder gelöst, so daß bei Weiterbewegung des Übergabeschlittens 44 nach rechts die Klemmaufnahme 62 eine Linearbewegung von Position D in die Rohlingsaufnahmeposition E erfährt. Während der Bewegung der Klemmaufnahme 62 zwischen der Rohlingsabgabeposition A und der Position B sowie zwischen der Position D und der Rohlingsaufnahmeposition E ist der Schwenkarm 58 gegen Verschwenken gesichert, beispielsweise dadurch, daß der der Zahnstange 72 jeweils nächste Zahn des Zahnsegments 54 auf Gleitflächen 74 und 76 gleitet, die beidseits des Verzahnungsbereichs 78 an der Zahnstange 72 vorgesehen sind.

Die Hin- und Herbewegung des Übergabeschlittens 44 wird von einer Kurvenscheibe oder einem Nocken 80 abgeleitet, der über einen Stößel 82 auf einen Antriebshebel 84 einwirkt. Der Antriebshebel 84 ist in dem stationären Rahmenteil 46 gelagert und greift in ein Mitnahmegelenk 86 des Übergabeschlittens 44 ein. Der Stößel 82 ist durch eine Schraubendruckfeder 88 in ständigem Eingriff mit dem Nocken 80 gehalten.

Die Übergabeeinrichtung 22 ist mit der Abschereinrichtung 20 und der Strangvorschubeinrichtung 18 für den Kontaktmetallstrang 1 6 synchronisiert, so daß, wie bereits erwähnt, jeweils dann ein Kontaktmetallrohling 14 aus dem Düsenkopf 40 des Abscherschiebers 42 in die Klemmaufnahme 62 eingeschoben wird, wenn die Klemmaufnahme 62 an dem Düsenkopf 40 anliegt und in Flucht mit der Abscherdüse 68 steht. Das Abscheren eines Kontaktmetallrohlings 14 erfolgt jeweils dadurch, daß die Abscherdüse 68 des Abscherschiebers 42 gegenüber einem stationären Führungskanal 90 für den Kontaktmetallstrang 16 nach oben in die Position gemäß Fig. 2 und 3 verschoben wird, nachdem das Vorlaufende des Kontaktmetallstrangs 16 beim Ausschieben eines Kontaktmetallrohlings 14 aus der Abscherdüse 68 in die Klemmaufnahme 62 um die Länge eines Kontaktmetallrohlings 14 in die Abscherdüse 68 vorgerückt ist.

Die Strangvorschubeinrichtung 18 umfaßt eine Mitnahmeklemmeinrichtung 92 auf einem Strangvorschubschlitten 94 und eine Halteklemmeinrichtung 96 auf einem Rahmenteil 98. Die Klemmbewegungen dieser Klemmeinrichtungen sind mit der Bewegung des Strangvorschubschlittens 94 zeitlich abgestimmt wie folgt:
1. Der Strangvorschubschlitten 94 fährt in Fig. 2 von rechts nach links; die Mitnahmeklemmeinrichtung 92 klemmt dabei den Kontaktmetallstrang 16; die Halteklemmeinrichtung 96 ist gelöst; der Kontaktmetallstrang 16 wird nach links vorgeschoben.
2. Wenn der Strangvorschubschlitten 94 seine linke Endposition in Fig. 2 erreicht hat, wird zuerst die Halteklemmeinrichtung 96 geklemmt und dann die Mitnahmeklemmeinrichtung 92 gelöst.
3. Hierauf fährt der Strangvorschubschlitten 94 zurück in die rechte Endposition; dabei ist der Kontaktmetallstrang 16 durch die Halteklemmeinrichtung 96 festgehalten und die gelöste Mitnahmeklemmeinrichtung 92 fährt mit dem Strangvorschubschlitten 94 längs des festgehaltenen Kontaktmetallstrangs 16 zurück.
4. Nach Rückkehr des Strangvorschubschlittens 94 in die rechte Endposition wird die Mitnahmeklemmeinrichtung 92 wieder geklemmt und die Halteklemmeinrichtung 96 anschließend wieder gelöst.
5. Nunmehr kann der nächste Vorschubschritt gemäß Ziff. 1 beginnen.

Ein von einem Nocken 100 beaufschlagter Stößel 102 steuert folgenden Vorgänge :
- Auf- und Abbewegung des beweglichen Elektrodenträgers 36;
- Auf- und Abbewegung des Abscherschiebers 42;
- Vorschubbewegung des Strangvorschubschlittens 94;
- Klemmung und Lösung der Klemmeinrichtungen 92 und 96.

Die Auf- und Abbewegung des beweglichen Elektrodenträgers 36 durch den mit einer Feder 105 nach oben vorgespannten Stößel 102 erfolgt gegen die Wirkung einer Schraubendruckfeder 104 durch eine an einer Tellermutter 106 des Stößels 102 abgestützte Schraubendruckfeder 108, welche über einen Druckring 110 auf den beweglichen Elektrodenträger 36 einwirkt. Die Auf- und Abbewegung des Abscherschiebers 42 erfolgt von dem Stößel 102 aus über einen Zwischenhebel 112 gegen die Wirkung einer Schraubendruckfeder 114.

Die Bewegung des Strangvorschubschlittens 94 und die Klemmung und Lösung der Klemmeinrichtungen 92 und 96 erfolgt von dem Stößel 102 aus über einen mehrarmigen Hebel 116.

Eine Nockenplatte 118 des mehrarmigen Hebels 116 wirkt über einen Steuerstift 120 auf einen Waaghebel 122, welcher die Klemm- und Lösebewegungen der beiden Klemmeinrichtungen, d.h. der Mitnahmeklemmeinrichtung 92 und der Halteklemmeinrichtung 96, in der oben beschriebenen zeitlichen Abstimmung auslöst.

Ein Hebelarm 124 des mehrarmigen Hebels 116 greift mit Spiel in eine Mitnehmertasche 126 des Strangvorschubschlittens 94 ein. Dieses Spiel ist dafür verantwortlich, daß in dem Zustand gemäß Fig. 2 die Vorschubbewegung des Strangvorschubschlittens 94 erst beginnen kann, nachdem eine Anfangsverschwenkung desmehrarmigen Hebels 116im Uhrzeigersinn über die Nockenplatte 118 den Steuerstift 120 und den Waaghebel 122 die Mitnahmeklemmeinrichtung 92 geklemmt und anschließend die Halteklemmeinrichtung 96 gelöst hat.

In der Fig. 5 sind verschiedene Funktionen während eines Arbeitszyklus dargestellt. Längs der Abszissenachse ist der Zeitverlauf während eines Arbeitszyklus dargestellt. Dieser Zeitverlauf ist durch einen Drehwinkel der Nocken 80 und 100 repräsentiert. In den einzelnen Zeilen 1 bis 9 sind die Bewegungen verschiedener Teile der Schweißeinrichtung 12 durch Kurven dargestellt. In jedem Punkt dieser Kurven stellt deren Abstand über der jeweils zugehörigen Basislinie eine Ortskoordinate des jeweiligen Teils im Verlauf seiner Funktionsbewegung dar. Diese Bewegungen sind in den Fig. 2, 3 und 4 durch Bewegungspfeile symbolisiert. Dabei bedeutet:
in Zeile 1 des Diagramms
   p1b die Stößelbewegung des Stößels 102;
in Zeile 2 des Diagramms
   s1b die Schlittenbewegung des Strangvorschubschlittens 94;
in Zeile 3 des Diagramms
   zeb die Klemmbackenbewegung der Mitnahmeklemmeinrichtung 92;
in Zeile 4 des Diagramms
   zhb die Klemmbackenbewegung der Halteklemmeinrichtung 96;
in Zeile 5 des Diagramms
   amb die Abscherdüsenbewegung der beweglichen Abscherdüse 68;
in Zeile 6 des Diagramms
   oeb die Elektrodenbewegung der oberen Schweißelektrode 26;
in Zeile 7 des Diagramms
   p2b die Stößelbewegung des Stößels 82;
in Zeile 8 des Diagramms
   s2b die Schlittenbewegung des Übergabeschlittens 44; und
in Zeile 9 des Diagramms
   tzb die Bewegungskomponente der Klemmaufnahme 62 in Richtung der linearen Führungsbahn 39.

Der Abszissenwert 0° in Fig. 5 entspricht dem in Fig. 2 dargestellten Zustand. In diesem Zustand ist
gemäß Zeile 1 der Stößel 102 ganz unten;
gemäß Zeile 2 der Strangvorschubschlitten 94 ganz rechts;
gemäß Zeile 3 die Mitnahmeklemmeinrichtung 92 noch nicht geklemmt;
gemäß Zeile 4 die Halteklemmeinrichtung 96 noch geklemmt;
gemäß Zeile 5 die Abscherdüse 68 noch oben;
gemäß Zeile 6 die bewegliche Schweißelektrode 26 noch in der untersten Position, die der Beendigung des Schweißvorgangs entspricht;
gemäß Zeile 7 der Stößel 82 in einer mittleren Position seines Abwärtswegs;
gemäß Zeile 8 der Übergabeschlitten 44 auf seinem Weg nach rechts in einer Position kurz vor Herstellung des Eingriffs zwischen dem Zahnsegment 54 und dem Verzahnungsbereich 78; und
gemäß Zeile 9 die Klemmaufnahme 62 annähernd in der Position B gemäß Fig. 4.

Wie bereits erwähnt führt der Schwenkarm 58 mit der Klemmaufnahme 62 relativ zum Übergabeschlitten 44 eine hin- und hergehende Teilkreis-, insbesondere Halbkreisbewegung B-C-D, D-C-B aus, welche in der Einbringungsebene TP auf einer Seite der linearen Führungsbahn 39 liegt. Der Schwenkarm 58 tritt je nach Länge mehr oder weniger weit über eine seitliche Begrenzungsfläche 49 der Schweißeinrichtung 12 einseitig aus; daher sind bei Anordnung von zwei Schweißeinrichtungen 12 und 12' nebeneinander, was in Fig 4 durch Darstellung einer zweiten Schweißeinrichtung 12' und einer zweiten Übergabeeinrichtung 22' schematisch angedeutet ist, die Übergabeeinrichtungen 22 und 22' so auszulegen (spiegelbildliche Anordnung der Übergabeeinrichtungen 22 und 22'), daßdie einzelnen Schwenkarme 58 und 58' nach entgegengesetzten Richtungen ausschwenken und sich nicht berühren können.

Die Übergabeeinrichtung 22 ist derart ausgelegt, das die Rohlingshalterführungs- und -antriebsmittel 38 nur auf der einen Seite, nämlich der in Fig. 2 nach oben gerichteten Seite einer Begrenzungsebene LF angeordnet sind, welche durch eine die Kontaktmetallrohlinge 14 aufnehmende Fläche des Trägerteilstrangs 10 definiert und parallel zu der Einbringungsebene TP ist. Auf der anderen Seite, nämlich der in Fig. 2 nach unten gerichteten Seite der Begrenzungsebene LF befindet sich ein Aufnahmeschlitz RS, der sich parallel zur Begrenzungsebene LF und zur Einbringungsebene TP in Richtung auf die Abschereinrichtung 20 zu erstreckt. In den Aufnahmeschlitz RS kann z.B. ein Trägerteilstrang 10 eingeschoben werden, um so das Anbringen von Kontaktmetallrohlingen 14 an dem schweißvorrichtungsfernen Randbereich des Trägerteilstrangs 10 zu ermöglichen (Fig. 1).

Der in Fig. 3 gezeigte Schlitz 64 des Schlitzkörpers 66 nimmt die Klemmaufnahme 62 des Schwenkarms 58 die Übergabeeinrichtung 22 auf. Die Höhe des Schlitzes 64 entspricht annähernd der Höhe eines Kontaktmetallrohlings 14 und dient dazu, während des Einschiebens des Kontaktmetallrohlings 14 in die Klemmaufnahme 62 ein vertikales Ausweichen des Kontaktmetallrohlings 14 von der linearen Führungsbahn 39 zu verhindern.

In Fig. 6 ist ein Stanz- und Biegeautomat 128 dargestellt, in dem Kontaktmetallrohlinge auf einen Trägerteilstrang 10 gemäß Fig. 1 aufgeschweißt werden, aus welchem einzelne Trägerteile 10-1, 10-2 und 10-3 hergestellt werden, beispielsweise elektrische Komponenten, welche vor oder nach dem Aufschweißen Stanz- oder Biegeoperationen unterzogen werden. Die so gewonnen Teile können innerhalb des Stanz- und Biegeautomaten mit z.B. Isolierteilen verbunden werden, wobei man dann von Montagemaschine spricht.

Bei der in Fig. 6 dargestellten Montagemaschine handelt es sich um eine Maschine, wie sie beispielsweise in der DE 33 19 380 in allen Einzelheiten dargestellt und beschrieben ist.

Der Trägerteilstrang 10 wird der Montagemaschine 128 mittels eines intermittierenden Bandvorschubs 130 zugeführt. In zwei hintereinander vorgesehenen Schweißeinrichtungen 12 und 12' werden Kontaktmetallrohlinge 14 an der Oberseite des Trägerteilstrangs 10, wie z.B. in Fig. 1 dargestellt, angebracht. Anschließend wird der Trägerteilstrang 10 einer Stanzeinrichtung 132 zugeführt, in welcher der Trägerteilstrang 10 z.B. zu einer Reihe von noch miteinander verbundenen Trägerteilen 10-1 - 10-3 beschnitten wird. Im Anschluß an die Stanzeinrichtung 132 folgt eine weitere Schweißeinrichtung 12", welche Kontaktmetallrohlinge 14 auf die Unterseite der Trägerteile 10-1 - 10-3 schweißt. Anschließend werden Biege-, Stanz-, Loch- und Gewindebohrstationen 134 durchlaufen, welche die Trägerteile zu Ende bearbeiten. Eine anschließende, nicht dargestellte Trenneinrichtung trennt abschließend die einzelnen fertig bearbeiteten Trägerteile von dem Trägerteilstrang 10 und vereinzelt sie. Die Schweißeinrichtungen 12, 12'und 12" sind als vormontierte Einheiten an einer Werkzeugplatte 136 der Montagemaschine 128 befestigt und können bei Bedarf angebaut oder gelöst werden. Der Kontaktmetallstrang 16 zur Bildung der einzelnen Kontaktmetallrohlinge 14 in den jeweiligen Schweißeinrichtungen 12, 12'und 12" wird durch die Werkzeugplatte 136 von der Rückseite der Montagemaschine 128 her zugeführt.

Wie man in Fig. 6 erkennt, treten die Schwenkarme über die seitlichen Begrenzungsflächen 49 und 49' der beiden nebeneinanderliegenden Schweißeinrichtung 12 und 12' einseitig aus wobei die nebeneinanderliegenden Übergabeeinrichtungen (wie in Fig. 4 zu sehen) so angeordnet sind, daß die Schwenkarme nach entgegengesetzten Richtungen ausschwenken, was in Fig. 6 durch Pfeile 138 und 139 veranschaulicht ist, und sich nicht berühren können. Deßhalb können die Schweißeinrichtungen 12 und 12' im Sinne optimaler Platzausnützung aneinander anliegen.

In Fig. 7 ist eine hinsichtlich der Beschickungseinrichtung und hinsichtlich der Übergabeeinrichtung abgewandelte Ausführungsformdargestellt, wobei die Darstellung auf die wesentlichen Teile beschränkt ist. In dieser Figur sind analoge Teile zu Teilen der Fig. 1 - 4 durch analoge Bezugszeichen, jeweils um die Ziffer a vermehrt, bezeichnet.

Gemäß Fig. 7 sind auf der Schwenknabe 52a insgesamt vier Schwenkarme 58a-1 - 58a-4 angebracht; die Schwenknabe 52a wird bei dieser Ausführungsform jeweils um 90° fortgeschaltet und zwar immer in der gleichen Richtung. In der Figur nimmt gerade die Klemmaufnahme 62a-2 des Schwenkarms 58a-2 aus der Beschickungseinrichtung 140a einen Kontaktmetallrohling 14a auf. Anschließend bewegt sich die Nabe 52a mittels eines Schlittens entsprechend dem Übergabeschlitten 44 der Fig. 3 in Richtung der linearen Führungsbahn 142a, so daß die Klemmaufnahme 62a-4 des Schwenkarms 58a-4 in die Rohlingsabgabeposition A im Bereich des Schweißspalts 30a gelangt. Hier wird der Kontaktmetallrohling 14a von der Klemmaufnahme 62a-4 durch nicht dargestellte Schweißelektroden geklemmt. Sobald der Kontaktmetallrohling 14a zwischen den Schweißelektroden geklemmt ist, wird die Schwenknabe 52a in Richtung der linearen Führungsbahn 142a zurückbewegt. Während dieser Zurückbewegung dreht sich die Schwenknabe 52a um 90° im Uhrzeigersinn, so daß nach Beendigung der Rückwärtsbewegung und dieser Drehbewegung die Klemmaufnahme 62a-1 des Schwenkarms 58a-1 in die Rohlingsaufnahmeposition E gelangt und dort einen Rohling 14a aufnimmt.

Die Drehung der Schwenknabe 52a im Verlauf jeder Rückwärtsbewegung der Schwenknabe 52a nach rechts kommt durch einen Sperrklinkenmechanismus zustande. Jedesmal wenn eine der Klemmaufnahmen 62a-1 - 62a-4 in der Rohlingsaufnahmeposition E ist, wird ein Kontaktmetallrohling 14a durch einen Einstoßstift 144a in die jeweilige Klemmaufnahme eingestoßen. Die Zuführung der Kontaktmetallrohlinge 14a erfolgt von einem Rohlingsbehälter 146a aus über einen Rohlingskanal 148a. Die Förderung in dem Rohlingskanal 148a kann beispielsweise pneumatisch erfolgen. Die Rohlinge 14a kommen auf diese Weise zur Anlage an der Spitze des Stößels 144a und können von diesem in die jeweilige Klemmaufnahme 62a-1 - 62a-4 gestoßen werden.

Bei jeder Vorwärtsbewegung der Schwenknabe 52a nach links (ohne Drehung der Schwenknabe 52a) wird ein Kontaktmetallrohling 14a in die Schweißvorbereitungsposition 15a gebracht. Bei jedem Rückgang der Schwenknabe 52a nach rechts (mit Drehung der Schwenknabe 52a) wird eine der Klemmaufnahmen in die Rohlingsaufnahmeposition E gebracht und mit einem Rohling 14a bestückt. Jeder in der Rohlingsaufnahmeposition E in eine bestimmte Rohlingsklemmaufnahme eingebrachte Kontaktmetallrohling 14a gelangt nach jeweils zwei Schwenkbewegungen um jeweils 90° in die Schweißvorbereitungsposition 15a.

In der erfindungsgemäßen Schweißeinrichtung können Überwachungselemente, wie etwa Mikroschalter, Näherungssensoren oder sogar Bildüberwachungsgeräte vorgesehen sein, um einen reibungslosen Ablauf der Schweißeinrichtung zu gewährleisten.

Zur Ausbildung der Schweißelektrode (Position 26 der Fig. 2) ist noch nachzutragen, daß dort die Schweißelektrode als eine Radelektrode ausgebildet ist, die um eine horizontale oder vertikale Achse gedreht und damit nacheinander in einer Mehrzahl von Positionen verwendet werden kann. Hierzu kann die Schweißelektrode beispielsweise als ein polygonales Elektrodenrad ausgebildet sein, welches in Winkelabständen Nester für die Aufnahme des jeweiligen Rohlings aufweist. Bei einer derartigen radförmigen Elektrodengestaltung können sich exzentrische Belastungen ergeben, die zu ungleichmäßigem Anpreßdruck in der Kontaktfläche führen. Ungleichmäßiger Anpreßdruck kann dann, wenn große Kontaktflächen auftreten, zu einer Beeinträchtigung der Schweißqualität führen.

Es wird deshalb insbesondere für den Fall großer Kontaktflächen weiter vorgeschlagen, daß der Kontaktmetallrohling auf den Trägerteil durch Stiftelektroden aufgeschweißt wird, wobei im Falle von Stiftelektroden der Kontaktmetallrohling mit dem Flächenschwerpunkt seiner Kontaktfläche auf die Achse der Stifte 2 zentriert wird. Auf diese Weise ergibt sich ein gleichmäßiger Anpreßdruck in der gesamten Kontaktfläche. In der Fig. 8 ist eine solche Lösung dargestellt. Man erkennt dort ein Trägerband 10, das senkrecht zur Zeichenebene der Fig. 8 verläuft und mit Kontaktmetallrohlingen 14 verschweißt werden soll. Man erkennt weiter die bereits im Hinblick auf Fig. 2 näher beschriebenen oberen und unteren Elektrodenträger 36 bzw. 34. In jedem der Elektrodenträger 36 bzw. 34 ist eine Klemmaufnahme 36a bzw. 34a für eine Stiftelektrode 26p bzw. 28p aufgenommen. Die Ausbildung der Klemmaufnahme 34a ist an dem unteren Elektrodenträger 34 dargestellt. An die Klemmaufnahme 34a schließt sich nach rechts und links ein Klemmschlitz 34b an, der von Klemmschrauben 34c durchsetzt wird, so daß die Klemmaufnahme 34a gelockert bzw. eingeengt werden kann. Nach Abnutzung einer Elektrodenfläche kann der jeweilige Elektrodenstift nachbearbeitet und nachgeschoben werden. Der Stromfluß über die Stiftelektroden ist mit cf bezeichnet.

Bei dem Einsatz der in Fig. 8 dargestellten Stiftelektroden ist zusätzlich zur Vergleichmäßigung des Schweißdrucks auch sichergestellt, daß der Schweißstrom dank der geometrischen Zuordnung der Schweißflächen zu den Schweißelektroden, dank der fluchtenden Anordnung der zylindrischen Schweißelektroden und dank der annähernd zentrischen Anordnung der Schweißelektroden in den Elektrodenträgern gleichmäßige Stromflußdichte über die gesamten Kontaktflächen besitzt. Der Kontakt befindet sich sozusagen im Bereich der größten Stromdichte.

Das Schweißen zwischen planen Endflächen von Stiftelektroden ist gerade in Verbindung mit der erfindungsgemäßen Zuführeinrichtung von wesentlichem Interesse. Die Zuführeinrichtung, welche die Kontaktmetallrohlinge bis zum Klemmen derselben zwischen den Elektroden festhält, erlaubt es, auf besondere Nester in den Elektroden zu verzichten. Außerdem erlaubt es die erfindungsgemäße Einbringvorrichtung, die Kontaktmetallrohlinge an beliebiger Stelle der Schweißelektroden-Endflächen zu positionieren und damit der Forderung nach möglichst gleichmäßiger Stromflußdichte Rechnung zu tragen.

## Patentansprüche

1. Montagevorrichtung zum Anbringen von Kleinteilen (14) an einem Kleinteilträger (10), in welcher an einem Montageort (30) die jeweiligen Kleinteile (14) an Trägerteilen (10) montiert werden, die Montagevorrichtung umfassend:
einen Kleinteiltransporthalter (62), welcher in einer den Montageort (30) berührenden Einbringungsebene (TP) zwischen einer Kleinteilaufnahmeposition (E), in der er mit Kleinteilbeschickungsmitteln (18, 20) der Montagevorrichtung zur Aufnahme eines Kleinteils (14) zusammenwirkt, und einer Kleinteilabgabeposition (A), in der er den jeweiligen Kleinteil (14) in einer Montagevorbereitungsposition (15) im Bereich des Montageorts (30) vorübergehend hält, beweglich angeordnet ist,
Führungs- und Antriebsmittel (38), welche den Kleinteiltransporthalter (62) zur Bewegung in der Einbringsungsebene (TP) antreiben und bei der Bewegung führen,
an dem Montageort vorgesehene montageortgebundene Halterungsmittel (26, 28), sowie
Steuerungsmittel, welche eine Halterung des Kleinteils (14) durch die montageortgebundenen Halterungsmittel (26, 28) nach dessen Einbringung in die Montagevorbereitungsposition (15) bewirken,
woraufhin der Kleinteiltransporthalter (62) von dem Montageort (30) entfernt und die Montage hierauf durchgeführt wird,
**dadurch gekennzeichnet, dass** die Führungs- und Antriebsmittel (38) den Kleinteiltransporthalter (62) in der Einbringungsebene (TP) zu einer den Kleinteiltransporthalter (62) aus der Kleinteilabgabeposition (A) unter Zurücklassung des Kleinteils (14) in dessen Montagevorbereitungsposition (15) zu einer Zwischenposition (B) führenden linearen Montageortdistanzierungsbewegung (A-B), zu einer nachfolgenden diesen von der Zwischenposition (B) zu der Kleinteilaufnahmeposition (E) und zurück führenden Übergangsbewegung (B-C-D-E-D-C-B), welche eine Linearbewegung und eine dieser überlagerte Schwenkbewegung umfasst, sowie zu einer nachfolgenden diesen von der Zwischenposition (B) zu der Kleinteilabgabeposition (A) führenden linearen Kleinteileinbringungsbewegung (B-A) antreiben und führen.

2. Montagevorrichtung nach Anspruch 1,
**dadurch gekennzeichnet, dass** sie eine Einrichtung ist zum Anbringen eines Kontaktmetallrohlings (14) als der Kleinteil an einem Trägerteil (10) durch Schweißen,
diese Einrichtung (12) umfassend:
eine Schweißelektrodenanordnung (24) mit mindestens zwei Schweißelektroden (26, 28), die einen Schweißspalt (30) als Montageort (30) definieren und längs einer Schweißbewegungslinie (32) unter Veränderung der Spaltweite des Schweißspalts (30) relativ zueinander beweglich sind,
Halterungsmittel zum Halten des Trägerteils (10) in einer Position, in welcher ein Kontaktteil-Bestückungsplatz (13) des Trägerteils (10) innerhalb des Schweißspalts (30) liegt,
mindestens einen Rohlingshalter (62) als den Kleinteiltransporthalter (62), welcher in einer zu der Schweißbewegungslinie (32) im Wesentlichen orthogonalen Einbringungsebene (TP) zwischen einer Rohlingsaufnahmeposition (E), in der der Rohlingshalter (62) mit Rohlingsbeschickungsmitteln (18, 20) zur Aufnahme eines Rohlings (14) zusammenwirkt, und einer Rohlingsabgabeposition (A), in der der Rohlingshalter (62) den jeweiligen Kontaktmetallrohling (14) in einer Schweißvorbereitungsposition (15) zwischen dem Trägerteil (10) und einer ersten Schweißelektrode (26) hält, beweglich ist,
dem Rohlingshalter (62) zugeordnete Rohlingshalterführungs- und -antriebsmittel (38), welche den Rohlingshalter (62) zur Bewegung in der Einbringungsebene (TP) antreiben und führen,
Antriebsmittel (100) zur Bewegung der ersten Schweißelektrode (26) in Richtung der Schweißbewegungslinie (32) zur zweiten (28) Schweißelektrode hin,
eine elektrische Schweißstromversorgung zur Einleitung eines Schweißstromübergangs zwischen den beiden Schweißelektroden (26, 28) über jeweils mindestens eine Kontaktstelle (70) zwischen dem Kontaktmetallrohling (14) und dem Trägerteil (10), und
Steuerungsmittel zur Ansteuerung der Antriebsmittel (100) und der Schweißstromversorgung, um nach Einbringung eines Kontaktmetallrohlings (14) in die Schweißvorbereitungsposition (15) die erste Schweißelektrode (26) an den Kontaktmetallrohling (14) anzulegen, danach einen Kontaktdruck zwischen dem Kontaktmetallrohling (14) und dem Trägerteil (10) zu erzeugen und danach einen Stromübergang zwischen den Schweißelektroden (26, 28) über die mindestens eine Kontaktstelle (70) zwischen dem Kontaktmetallrohling (14) und dem Trägerteil (10) einzuleiten,
wobei die Rohlingshalterführungs- und -antriebsmittel (38) den Rohlingshalter (62) in der Einbringungsebene (TP) zu einer diesen aus der Rohlingsabgabeposition (A) unter Zurücklassung des Rohlings (14) in dessen Schweißvorbereitungsposition (15) zu einer Zwischenposition (B) führenden linearen Schweißspaltdistanzierungsbewegung (A-B), zu einer nachfolgenden diesen von der Zwischenposition (B) zu der Rohlingsaufnahmeposition (E) und zurück führenden Übergangsbewegung (B-C-D-E-D-C-B), welche eine Linearbewegung und eine dieser überlagerte Schwenkbewegung umfasst, sowie zu einer nachfolgenden diesen von der Zwischenposition (B) zu der Rohlingsabgabeposition (A) führenden linearen Rohlingseinbringungsbewegung (B-A) antreiben.

3. Montagevorrichtung nach Anspruch 2,
**dadurch gekennzeichnet,**
**daß** der Rohlingshalter (62) in Richtung der Schweißbewegungslinie (32) eine Ausdehnung besitzt, die geringer ist als die Höhe des Kontaktmetallrohlings (14) in dieser Richtung.

4. Montagevorrichtung nach Anspruch 2 oder 3,
**dadurch gekennzeichnet,**
**daß** der Rohlingshalter (62) in seiner Rohlingsabgabeposition (A) in dem hinsichtlich seiner Höhe der Höhe des Kontaktmetallrohlings (14) entsprechenden Zwischenraum zwischen dem Trägerteil (10) und der ersten Elektrode (26) aufgenommen ist.

5. Montagevorrichtung nach einem der Ansprüche 2-4,
**dadurch gekennzeichnet,**
**daß** der Rohlingshalter (62) dazu ausgebildet ist, um den Kontaktmetallrohling (14) innerhalb einer Raumscheibe zu erfassen, die in Richtung der Schweißbewegungslinie (32) zwischen einer dem Trägerteil (10) zugekehrten Berührungsfläche und einer der ersten Schweißelektrode (26) zugekehrten Berührungsfläche des Kontaktmetallrohlings (14) liegt.

6. Montagevorrichtung nach einem der Ansprüche 2-5
**dadurch gekennzeichnet,**
**daß** der Rohlingshalter (62) dazu ausgebildet ist, um den Kontaktmetallrohling (14) in seiner Schweißvorbereitungsposition (15) in der Einbringungsebene (TP) unverrückbar festzuhalten.

7. Montagevorrichtung nach einem der Ansprüche 2-6,
**dadurch gekennzeichnet,**
**daß** der Rohlingshalter (62) so ausgebildet ist, daß der Kontaktmetallrohling (14) in der Schweißvorbereitungsposition (15) innerhalb des Rohlingshalters (62) Ausgleichsbewegungen orthogonal zur Einbringungsebene (TP) ausführen kann.

8. Montagevorrichtung nach einem der Ansprüche 2-7,
**dadurch gekennzeichnet,**
**daß** der Rohlingshalter (62) als ein Klemmhalter ausgebildet ist.

9. Montagevorrichtung nach Anspruch 8,
**dadurch gekennzeichnet,**
**daß** der Klemmhalter (62) als gabelförmiger Klemmhalter mit in der Einbringungsebene (TP) nebeneinander liegenden Klemmschenkeln (60) ausgeführt ist.

10. Montagevorrichtung nach einem der Ansprüche 2-9,
**dadurch gekennzeichnet,**
**daß** der Rohlingshalter mit Saugmitteln ausgeführt ist.

11. Montagevorrichtung nach einem der Ansprüche 2-10,
**dadurch gekennzeichnet,**
**daß** der Rohlingshalter mit Magnetmitteln ausgeführt ist.

12. Montagevorrichtung nach einem der Ansprüche 2-11
**dadurch gekennzeichnet,**
**daß** dem Rohlingshalter (62) Rohlingshalterführungs- und -antriebsmittel (38) zugeordnet sind, welche den Rohlingshalter (62) zur Ausführung einer hin und her gehenden Rohlingseinbringungs- und Schweißspaltdistanzierungsbewegung (B-A-B) in der Einbringungsebene (TP) veranlassen.

13. Montagevorrichtung nach Anspruch 12,
**dadurch gekennzeichnet,**
**daß** die Rohlingshalterführungs- und -antriebsmittel (38) lineare Rohlingseinbringungs- und Schweißspaltdistanzierungsbewegungen (B-AB) des Rohlingshalters (62) längs einer zu der Rohlingsabgabeposition (A) hinweisenden linearen Führungsbahn (39) veranlassen.

14. Montagevorrichtung nach Anspruch 12 oder 13,
**dadurch gekennzeichnet,**
**daß** die Rohlingshalterführungs- und -antriebsmittel (38) jeweils zwischen einer Schweißspaltdistanzierungsbewegung (A-B) und einer nachfolgenden Rohlingseinbringungsbewegung (B-A) des Rohlingshalters (62) eine Übergangsbewegung (B-C-D-E-D-C-B) des Rohlingshalters (62) veranlassen, in deren Verlauf der Rohlingshalter (62) in eine Rohlingsaufnahmeposition (E) gelangt, in der er mit Rohlingsbeschickungsmitteln (18,20) zusammenwirkt.

15. Montagevorrichtung nach Anspruch 14,
**dadurch gekennzeichnet, daß**die Rohlingshalterführungs- und -antriebsmittel (38) einen längs einer Schlittenbahn (48) hin und her beweglichen Schlitten (44) umfassen, auf welchem mindestens ein einen Rohlingshalter (62) tragender Schwenkarm (58) schwenkbar gelagert ist, wobei in einem der Rohlingsabgabeposition (A) nahen Bewegungsbereich des Schlittens (44) der Schwenkarm (58) auf dem Schlitten (44) feststehend zusammen mit dem Schlitten (44) die Rohlingseinbringungs- und Schweißspaltdistanzierungsbewegung (B-A-B) ausführt und in einem an diesen Bewegungsbereich anschließenden Bewegungsbereich (B-C-D; D-C-B) der Schwenkarm (58) eine der Schlittenbewegung überlagerte Schwenkbewegung ausführt.

16. Montagevorrichtung nach einem der Ansprüche 12-15,
**dadurch gekennzeichnet, daß** die Rohlingshalterführungs- und -antriebsmittel (38) den Rohlingshalter (62) auch zur Ausführung einer hin- und hergehenden Rohlingserfassungs- und Abholbewegung (D-E-D) veranlassen, insbesondere in der Weise, daß der Schwenkarm (58) auch in einem zu Rohlingsbeschickungsmitteln (18, 20) nahen Bewegungsbereich des Schlittens (44) auf diesem feststeht und eine hin und her gehende Linearbewegung (D-E-D) in Richtung auf die Beschickungsmittel (18, 20) bzw. von den Beschickungsmitteln (18, 20) weg ausführt.

17. Montagevorrichtung nach einem der Ansprüche 15 und 16,
**dadurch gekennzeichnet,**
**daß** der Schwenkarm (58) durch einen Zahnstangentrieb (54,78) schwenkbar ist.

18. Montagevorrichtung nach einem der Ansprüche 15-17,
**dadurch gekennzeichnet,**
**daß** ein einziger Schwenkarm (58) vorgesehen ist, welcher relativ zu dem Schlitten (44) eine hin- und hergehende Teilkreis-, insbesondere Halbkreisbewegung (B-C-D;D-C-B), ausführt, welche in der Einbringungsebene (TP) auf einer Seite der linearen Führungsbahn (39) liegt.

19. Montagevorrichtung nach einem der Ansprüche 15 und 16,
**dadurch gekennzeichnet,**
**daß** auf dem Schlitten in stern- oder kreuzförmiger Anordnung eine Mehrzahl von je einen Rohlinghalter (62a) tragenden Schwenkarmen (58a) drehbar angebracht ist, wobei jeder Schwenkarm (58a) nach einer Schweißspaltdistanzierungsbewegung in mehreren, der Zahl der Schwenkarme (58a) entsprechenden Winkelschritten einen Vollkreis gegenüber dem Schlitten in der Einbringungsebene durchläuft, bevor er eine weitere Rohlingseinbringungsbewegung ausführt.

20. Montagevorrichtung nach Anspruch 19,
**dadurch gekennzeichnet,**
**daß** ein Winkelschritt jeweils bei einer Entfernung des Schlittens von dem Schweißspalt (30a) stattfindet.

21. Montagevorrichtung nach Anspruch 20,
**dadurch gekennzeichnet,**
**daß** die schrittweise Drehbewegung durch einen Schaltklinkenantrieb bewirkt wird.

22. Montagevorrichtung nach einem der Ansprüche 2-21,
**dadurch gekennzeichnet,**
**daß** die Einbringungsmittel (22) in zeitlicher Abstimmung zu Rohlingsbeschickungsmitteln (18,20) angetrieben sind, durch welche der mindestens eine Rohlinghalter (62) mit Kontaktmetallrohlingen (14) beschickt wird.

23. Montagevorrichtung nach einem der Ansprüche 2 bis 22,
**dadurch gekennzeichnet,**
**daß** Rohlingsbeschickungsmittel (18,20) zur Beschickung des mindestens einen Rohlinghalters (62) eine Beschickungsstrecke (90) umfassen, welche in annähernd geradliniger Flucht zu einer Rohlingseinbringungs-undSchweißspaltdistanzierungsbewegung(B-A-B) des mindestens einen Rohlinghalters (62) liegt.

24. Montagevorrichtung nach einem der Ansprüche 2-23
**dadurch gekennzeichnet,**
**daß** sie mit Rohlingsbeschickungsmitteln (18,20) ausgeführt ist, welche eine schrittweise arbeitende Vorschubeinrichtung (18) für ein Strangmaterial (16) und eine periodisch arbeitende Abtrennvorrichtung (20) zum Abtrennen von Kontaktmetallrohlingen (14) von dem jeweiligen Vorlaufende des Strangmaterials (16) umfassen.

25. Montagevorrichtung nach einem der Ansprüche 2-23
**dadurch gekennzeichnet,**
**daß** sie mit Rohlingsbeschickungsmitteln (140a) ausgeführt ist, welche ein Vorratsgefäß (146a) für Kontaktmetallrohlinge (14a) sowie Mittel zum Entnehmen und Orientieren einzelner Kontaktmetallrohlinge (14a) aus dem Vorratsgefäß (146a) umfassen.

26. Montagevorrichtung nach einem der Ansprüche 2-25,
**dadurch gekennzeichnet,**
**daß**die Schweißelektrodenanordnung (24) eine lineare Führungsbahn (39) für die Rohlingseinbringungs- und Schweißspaltdistanzierungsbewegung (B-A-B) des Rohlinghalters (62) und eine Beschickungsstrecke (90) für die Beschickung des Rohlinghalters (62) mit Kontaktmetallrohlingen (14) annähernd in einer gemeinsamen Hauptebene (MP) eines Maschinenblocks der Einrichtung angeordnet sind, welche Hauptebene (MP) orthogonal zu der Einbringungsebene (TP) angeordnet ist.

27. Montagevorrichtung nach Anspruch 26,
**dadurch gekennzeichnet,**
**daß** der Maschinenblock eine Zuführvorrichtung (130) für Trägerteile (10-1 - 10-3) oder für ein Strangmaterial (10) zur Bildung von Trägerteilen (10) mit einer Trägerteilzuführungsrichtung umfaßt, welche im wesentlichen orthogonal zu der Hauptebene (MP) verläuft.

28. Montagevorrichtung nach einem der Ansprüche 2-27,
**dadurch gekennzeichnet,**
**daß** die bewegten Teile der Einbringungsmittel (22) zum Einbringen der Kontaktmetallrohlinge (14) innerhalb eines Maschinenblocks auf der einen Seite einer Begrenzungsebene (LF) untergebracht sind, welche durch eine die Kontaktmetallrohlinge (14) aufnehmende Fläche des Trägerteils (10) definiert und parallel zu der Einbringungsebene (TP) ist, und zwar auf derjenigen Seite dieser Begrenzungsebene (LF), auf welcher sich die Kontaktmetallrohlinge (14) bei der Anbringung an dem Trägerteil (10) befinden.

29. Montagevorrichtung nach Anspruch 28,
**dadurch gekennzeichnet,**
**daß** der Maschinenblock einen Aufnahmeschlitz (RS) für Trägerteile (10) umfaßt, welcher sich mit den Einbringungsmitteln (22) wenigstens teilweise überlappt.

30. Montagevorrichtung nach einem der Ansprüche 2-29,
**dadurch gekennzeichnet,**
**daß** sie neben einem ersten Antriebsstößel (102) für die Relativbewegung der Schweißelektroden (26,28) einen zweiten zu diesem ersten Antriebsstößel (102) im wesentlichen parallelen Antriebsstößel (82) für die Betätigung der Einbringungsmittel (22) umfaßt.

31. Montagevorrichtung nach Anspruch 30,
**dadurch gekennzeichnet,**
**daß** der zweite Antriebsstößel (82) zwischen dem ersten Antriebsstößel (102) und der Elektrodenanordnung (24) angeordnet ist.

32. Montagevorrichtung nach Anspruch 30 oder 31,
**dadurch gekennzeichnet,**
**daß** die Antriebsstößel (82,102) im wesentlichen orthogonal zu der Einbringungsebene (TP) angeordnet sind.

33. Montagevorrichtung nach einem der Ansprüche 30-32,
**dadurch gekennzeichnet, daß** durch den ersten Antriebsstößel (102) auch Beschickungsmittel (18,20) zum Beschicken des mindestens einen Rohlinghalters (62) betätigbar sind.

34. Montagevorrichtung nach einem der Ansprüche 30-32,
**dadurch gekennzeichnet,**
**daß** die beiden Antriebsstößel (82,102) annähernd in einer zu der Einbringungsebene (TP) orthogonalen Hauptebene (MP) eines die Elektrodenanordnung (24), die Einbringungsmittel (22) und die Beschickungsmittel (18,20) umfassenden Maschinenblocks angeordnet sind.

35. Montagevorrichtung nach einem der Ansprüche 30-32,
**dadurch gekennzeichnet,**
**daß**eine bewegliche Schweißelektrode (26) der Elektrodenanordnung (24) an einem Schwenkkörper (36) angebracht ist, welcher um eine zu der Einbringungsebene (TP) parallele Schwenkachse (S) schwenkbar ist.

36. Montagevorrichtung nach einem der Ansprüche 30-35,
**dadurch gekennzeichnet,**
**daß** die Antriebsstößel (82,102) durch unterschiedliche, im Maschinentakt einer übergeordneten Maschine (128) umlaufende Nocken (80,100) antreibbar sind.

37. Verfahren zum Montieren eines Kleinteils (14) an einem Trägerteil (10), bei welchem der jeweilige Kleinteil (14) mittels eines Kleinteiltransporthalters (62), welcher in einer einen Montageort (30) berührenden Einbringungsebene (TP) beweglich ist, in einer Kleinteilaufnahmeposition (E) aufgenommen und durch eine Zuführbewegung (E-D-C-B), welche eine Linearbewegung und eine dieser überlagerte Schwenkbewegung umfasst, in eine Zwischenposition (B) gebracht wird,
hierauf durch eine lineare Kleinteileinbringungsbewegung (B-A) in eine Montagevorbereitungsposition (15) gebracht wird,
die Halterung des Kleinteils (14) sodann von montageortgebundenen Halterungsmitteln (26, 28) übernommen wird,
hierauf der Kleinteiltransporthalter (62) unter Zurücklassung des Kleinteils (14) in der Montagevorbereitungsposition (15) durch eine lineare Montagedistanzierungsbewegung (A-B) in die Zwischenposition (B) und
hierauf durch eine Rückholbewegung (B-C-D-E), welche eine Linearbewegung und eine dieser überlagerte Schwenkbewegung umfasst, in die Kleinteilaufnahmeposition (E) bewegt wird,
wobei die Montage nach Übernahme der Halterung des Kleinteils (14) durch die montageortgebundenen Halterungsmittel (26, 28) zu Ende gebracht wird.

38. Verfahren nach Anspruch 37,
**dadurch gekennzeichnet, dass** es ein Verfahren zum Anbringen eines Kontaktmetallrohlings (14) an einem Trägerteil (10) durch Schweißen ist,
wobei ein Kontaktteil-Bestückungsplatz (13) des Trägerteils zwischen Schweißelektroden (26, 28) eingebracht wird, die längs einer Schweißbewegungslinie (32) relativ zueinander beweglich sind,
hierauf ein den Kontaktmetallteil (14) ergebender, bereits vereinzelter Kontaktmetallrohling (14) durch einen in einer zu der Schweißbewegungslinie (32) im Wesentlichen orthogonalen Einbringungsebene (TP) zwischen einer Rohlingsaufnahmeposition (E) und einer Rohlingsabgabeposition (A) beweglichen Rohlingshalter (62) durch eine Rohlingseinbringungsbewegung (B-A) in eine Schweißvorbereitungsposition (15) zwischen dem Trägerteil (10) und einer ersten Schweißelektrode (26) eingebracht wird,
hierauf durch eine Annäherungsbewegung der Schweißelektroden (26, 28) längs der Schweißbewegungslinie (32) eine relative Annäherung zwischen der ersten Schweißelektrode (26) und dem Trägerteil (10) erfolgt,
hierauf das Trägerteil (10) und der von dem Rohlingshalter (62) in dessen Rohlingsabgabeposition (A) in der Schweißvorbereitungsposition (15) gehaltene Kontaktmetallrohling (14) gemeinsam zwischen der ersten (26) und einer zweiten Schweißelektrode (28) unter Kontaktdruck gesetzt werden,
hierauf der Rohlingshalter (62) durch eine Schweißspaltdistanzierungsbewegung (A-B) aus der Rohlingsabgabeposition (A) wieder entfernt wird und
hierauf ein Schweißstromübergang zwischen den beiden Schweißelektroden (26, 28) eingeleitet wird, der über mindestens eine Kontaktstelle (70) zwischen dem Kontaktmetallrohling (14) und dem Trägerteil (10) fließt und somit ein Schweißvorgang erfolgt,
wobei der Rohlingshalter (62) jeweils zwischen einer Schweißspaltdistanzierungsbewegung (A-B) und einer Rohlingseinbringungsbewegung (B-A) die Rückholbewegung (B-C-D-E) ausführt, durch die er in die Rohlingsaufnahmeposition (E) gelangt, in welcher er einen Rohling (14) von Rohlingsbeschickungsmitteln (18, 20) aufnimmt, und danach die Zuführbewegung (E-D-C-B) zu einer Zwischenposition (B) ausführt, welche Endpunkt (B) der Schweißspaltdistanzierungsbewegung (B-A), Start- bzw. Endpunkt (B) der Rückhol-(B-C-D-E) bzw. der Zuführbewegung (E-D-C-B) und Startpunkt (B) der Rohlingseinbringungsbewegung (B-A) ist.

## Claims

1. Assembly device for attaching small parts (14) onto a small part carrier (10), in which the respective small parts (14) are mounted onto carrier parts (10) at an assembly point (30), wherein the assembly device comprises:
- a small part transport holder (62), which is arranged moveably in a fixing plane (TP) contacting the assembly point (30) between a small part mounting position (E), in which it cooperates with small part fitting means (18, 20) of the assembly device for mounting a small part (14), and a small part delivery position (A), in which it temporarily holds the respective small part (14) in an assembly preparation position (15) in the region of the assembly point (30),
- guiding and driving means (38) which drive the small part transport holder (62) into the fixing plane (TP) and guide it during the movement,
- assembly point-connected holding means (26, 28) provided at the assembly point, and
- control means, which effect the holding of the small part (14) by the assembly point-connected holding means (26, 28) after it is put in the assembly preparation position (15),
- after which the small part transport holder (62) is removed from the assembly point (30) and assembly is then carried out,
**characterised in that**
the guiding and driving means (38) drive and guide the small part transport holder (62) in the fixing plane (TP) by way of a linear assembly point distancing movement, by guiding the small part transport holder (62) out of the small part delivery position (A), leaving the small part (14) in its assembly preparation position (15), to an intermediate position (B), to a following transition movement (B-C-D-E-D-C-B) guiding it from the intermediate position (B) to the small part mounting position (E) and back, which consists of a linear movement and a superimposed pivoting movement, and to a following linear small part insertion movement (B-A) leading from the intermediate position (B) to the small part delivery position (A).

2. Assembly device according to claim 1, **characterised in that** it consists of a device for fixing a contact metal blank (14) as the small part onto a carrier part (10) by welding, said device (12) comprising:
- a welding electrode arrangement (24) with at least two welding electrodes (26, 28), which define a welding gap (30) as an assembly point (30) and are moveable relative to one another along a welding movement line (32) by changing the gap width of the welding gap (30),
- holding means for holding the carrier part (10) in a position in which a contact part-assembly point (13) of the carrier part (10) lies within the welding gap (30),
- at least one blank holder (62) as the small part transport holder (62), which is moveable in a fixing plane (TP), that is essentially orthogonal relative to the welding movement line (32), between a blank mounting position (E), in which the blank holder (62) cooperates with blank fitting means (18, 20) for mounting a blank (14), and a blank delivery position (A), in which the blank holder (62) holds the respective contact metal blank (14) in a welding preparation position (15) between the carrier part (10) and a first welding electrode (26),
- blank holder guiding and driving means (38), which drive and guide the blank holder (62) for movement in the fixing plane (TP) allocated to the blank holder (62),
- driving means (100) for moving the first welding electrode (26) in the direction of the welding movement line (32) towards the second (28) welding electrode,
- an electric welding current supply for introducing a welding current junction between the two welding electrodes (26, 28) via at least one contact point (70) between the contact metal blank (14) and the carrier part (10), and
control means for controlling the driving means (100) and the welding current supply, in order to bring the first welding electrode (26) to the contact metal blank (14) after inserting a contact metal blank (14) into the welding preparation position (15), after which contact pressure is generated between the contact metal blank (14) and the carrier part (10) and then a current junction is formed between the welding electrodes (26, 28) via at least one contact point (70) between the contact metal blank (14) and the carrier part (10),
whereby the blank holder guiding and driving means (38) drive the blank holder (62) in the fixing plane (TP) to a linear welding gap distancing movement (A-B) guiding the latter out of the blank delivery position (A) by leaving the blank (14) in its welding preparation position (15) to an intermediate position (B), to a following transition movement (B-C-D-E-D-C-B) guiding from the intermediate position (B) to the blank mounting position (E) and back, which comprises a linear movement and a superimposed pivoting movement, and to a linear blank placing movement (B-A) following this leading from the intermediate position (B) close to the weld to the blank delivery position (A).

3. Assembly device according to claim 2, **characterised in that** the blank holder (62) has an extension in the direction of the welding movement line (32) which is smaller than the height of the contact metal blank (14) in this direction.

4. Assembly device according to claim 2 or 3, **characterised in that** the blank holder (62) is mounted in its blank delivery position (A) in the intermediate space between the carrier part (10) and the first electrode (26) according to the height of the contact metal blank (14).

5. Assembly device according to one of claims 2-4, **characterised in that** the blank holder (62) is designed to take up the contact metal blank (14) inside a space disc, which lies in the direction of the welding movement line (32) between a contact surface facing the carrier part (10) and a contact surface of the contact metal blank (14) facing the first welding electrode (26).

6. Assembly device according to one of claims 2-5, **characterised in that** the blank holder (62) is designed to secure the contact metal blank (14) non-displaceably in its welding preparation position (15) in the fixing plane (TP).

7. Assembly device according to one of claims 2-6, **characterised in that** the blank holder (62) is designed so that the contact metal blank (14) in the welding preparation position (15) can perform compensating movements orthogonally to the fixing plane (TP) inside the blank holder (62).

8. Assembly device according to one of claims 2-7, **characterised in that** the blank holder (62) is designed as a clamping holder.

9. Assembly device according to claim 8, **characterised in that** the clamping holder (62) is designed as a fork-shaped clamping holder with clamping arms (60) lying adjacent to one another in the fixing plane (TP).

10. Assembly device according to one of claims 2-9, **characterised in that** the blank holder is designed to have suction means.

11. Assembly device according to one of claims 2-10, **characterised in that** the blank holder is designed to have magnetic means.

12. Assembly device according to one of claims 2-11, **characterised in that** blank holder guiding and driving means (38) are allocated to the blank holder (62) which cause the blank holder (62) to perform a back and forth blank insertion and welding gap distancing movement (B-A-B) in the fixing plane (TP)

13. Assembly device according to claim 12, **characterised in that** the blank holder guiding and driving means (38) cause linear blank insertion and welding gap distancing movements (B-A-B) of the blank holder (62) along a linear guideway (39) pointing towards the blank delivery position (A).

14. Assembly device according to claim 12 or 13, **characterised in that** the blank holder guiding and driving means (38) between a welding gap distancing movement (A-B) and a following blank insertion movement (B-A) of the blank holder (62) cause a transition movement (B-C-D-E-D-C-B) of the blank holder (62), in the course of which the blank holder (62) reaches a blank holding position (E) in which it cooperates with the blank fitting means (18, 20).

15. Assembly device according to claim 14, **characterised in that** the blank holder guiding and driving means (38) comprise a slide (44) moving back and forth along a slideway (48), on which at least one pivot arm (58) bearing a blank holder (62) is pivotably mounted, whereby in a movement area of the slide (44) close to the blank delivery position (A) the pivot arm (58) on the slide (44) together with the slide (44) performs the blank insertion and welding gap distancing movement (B-A-B) and in a movement area (B-C-D; D-C-B) following the former movement the pivot arm (58) performs a pivot movement superimposed over the slide movement.

16. Assembly device according to one of claims 12-15, **characterised in that** the blank holder guiding and driving means (38) also cause the blank holder (62) to perform a back and forth blank take up and collecting movement (D-E-D), in particular such that the pivot arm (58) even in a movement of the slide (44) close to the blank fitting means (18, 20) is fixed onto the latter and performs a back and forth linear movement (D-E-D) in the direction of the fitting means (18, 20) or away from the fitting means (18, 20).

17. Assembly device according to one of claims 15 and 16, **characterised in that** the pivot arm (58) can be pivoted by a rack-and-pinion drive (54, 78).

18. Assembly device according to one of claims 15-17, **characterised in that** a single pivot arm (58) is provided which performs a back and forth part circular, in particular semi-circular movement (B-C-D;D-C-B) relative to the slide (44), which lies in the fixing plane (TP) on one side of the linear guideway (39).

19. Assembly device according to one of claims 15 and 16, **characterised in that** on the slide in a star or cross-shaped arrangement a number of pivot arms (58a) are attached rotatably each carrying a blank holder (62a), whereby each pivot arm (58a) after a welding gap distancing movement in several angular steps according to the number of pivot arms (58a) moves through a full circle relative to the slide in the insertion plane, before it performs a further blank insertion movement.

20. Assembly device according to claim 19, **characterised in that** and angular step occurs with the removal of the slide from the welding gap (30a).

21. Assembly device according to claim 20, **characterised in that** stepwise rotational movement is performed by a ratchet drive.

22. Assembly device according to one of claims 2-21, **characterised in that** the insertion means (22) are driven in synchronization with the blank fitting means (18, 20), by means of which the at least one blank holder (62) is fitted with contact metal blanks (14).

23. Assembly device according to one of claims 2-22, **characterised in that** the blank fitting means (18, 20) comprises a fitting line (90) for fitting the at least one blank holder (62) which is almost flush in a straight line with the blank insertion and welding gap distancing movement (B-A-B) of the at least one blank holder (62).

24. Assembly device according to one of claims 2-23, **characterised in that** it is fitted with blank fitting means (18, 20), which comprise a stepwise operating advancing device (18) for an extrusion material (16) and a periodically operating separating device (20) for separating contact metal blanks (14) from the respective advance end of the extrusion material (16).

25. Assembly device according to one of claims 2-23, **characterised in that** it is designed to have blank fitting means (140a) which comprise a supply vessel (146a) for contact metal blanks (14a) and means for removing and orienting individual contact metal blanks (14a) from the supply vessel (146a).

26. Assembly device according to one of claims 2-25, **characterised in that** the welding electrode arrangement (24), a linear guideway (39) for the blank insertion and welding gap distancing movement (B-A-B) of the blank holder (62) and a fitting line (90) for fitting the blank holder (62) with contact metal blanks (14) are arranged almost in a common main plane (MP) of a machine block of the device, said main plane (MP) being orthogonal to the fixing plane (TP).

27. Assembly device according to claim 26, **characterised in that** the machine block comprises a feeding device (130) for carrier parts (10-1-10-3) or for an extrusion material (10) for the formation of carrier parts (10) with a carrier part feeding direction which is essentially orthogonal to the main plane (MP).

28. Assembly device according to one of claims 2-27, **characterised in that** the moved parts of the fixing means (22) for fixing the contact metal blanks (14) inside a machine block are accommodated on one side of a delimitation plane (LF), which is defined by a surface of the carrier part (10) mounting the contact metal blanks (14) and is parallel to the fixing plane (TP), on the side of the delimitation plane (LF) on which the contact metal blanks (14) are located during their attachment to the carrier part (10).

29. Assembly device according to claim 28, **characterised in that** the machine block comprises a mounting slot (RS) for carrier parts (10) which overlaps the fixing means (22) at least partly.

30. Assembly device according to one of claims 2-29, **characterised in that** in addition to a first drive ram (102) for the relative movement of the welding electrodes (26, 28) it comprises a second drive ram (82) essentially parallel to the first drive ram (102) for the activation of the fixing means (22).

31. Assembly device according to claim 30, **characterised in that** the second drive ram (82) is arranged between the first drive ram (102) and the electrode arrangement (24).

32. Assembly device according to claim 30 or 31, **characterised in that** the drive rams (82, 102) are arranged to be essentially orthogonal to the fixing plane (TP).

33. Assembly device according to one of claims 30-32, **characterised in that** by means of the first drive ram (102) fitting means (18, 20) can also be activated to equip the at least one blank holder (62).

34. Assembly device according to one of claims 30-32, **characterised in that** the two drive rams (82, 102) are arranged in a main plane (MP) of a machine block comprising the electrode arrangement (24), the fixing means (22) and the fitting means (18, 20) almost orthogonal to the fixing plane (TP).

35. Assembly device according to one of claims 30-32, **characterised in that** a moveable welding electrode (26) of the electrode arrangement (24) is attached to a pivot body (36) which can be pivoted about a pivot axis (S) parallel to the fixing plane (TP).

36. Assembly device according to one of claims 30-35, **characterised in that** the driving rams (82, 102) can be driven by different cams (80, 100) revolving in the machine cycle of a superordinate machine (128).

37. Method for assembling a small part (14) on a carrier part (10), in which the respective small part (14) is mounted in a small part mounting position (E) by means of a small part transport holder (62) which is arranged moveably in a fixing plane (TP) contacting an assembly point (30) and brought into an intermediate position (B) by means of a supply movement (E-D-C-B) which comprises a linear movement and a superimposed pivot movement, after this it is brought by a linear small part fixing movement (B-A) into an assembly preparation position (15), the small part (14) is then held by assembly point connected holding means (26, 28), after this the small part transport holder (62) is moved by leaving the small part (14) in the assembly preparation position (15) by a linear assembly distancing movement (A-B) into the intermediate position (B) and then by a return movement (B-C-D-E), which comprises a linear movement and a superimposed pivot movement, into the small part mounting position (E), whereby the assembly is brought to an end after the small part (14) is taken over by the assembly point connected holding means (26, 28).

38. Method according to claim 37, **characterised in that** it is a method for attaching a contact metal blank (14) onto a carrier part (10) by welding,
whereby a contact part fitting place (13) of the carrier part is inserted between welding electrodes (26, 28) which can be moved relative to one another along a welding movement line (32),
after this an already supplied contact metal blank (14) forming the contact metal part (14) is inserted by a blank holder (62) moveable in a fixing plane (TP) essentially orthogonal to the welding movement line (32) between a blank mounting position (E) and blank delivery position (A) by means of a blank fixing movement (B-A) into a welding preparation position (15) between the carrier part (10) and a first welding electrode (26),
after this by means of an approaching movement of the welding electrodes (26, 28) along the welding movement line (32) there is a relative approach between the first welding electrode (26) and the carrier part (10),
after this the carrier part (10) and the contact metal blank (14) held by the blank holder (62) in its blank delivery position (A) in the welding preparation position (15) are put under contact pressure together between the first (26) and a second welding electrode (28),
after this the blank holder (62) is removed from the blank delivery position (A) by a welding gap distancing movement (A-B) and
after this a welding current junction is introduced between the two welding electrodes (26, 28) which flows via at least one contact point (70) between the contact metal blank (14) and the carrier part (10) and thus a welding process takes place,
whereby the blank holder (62) performs the return movement (B-C-D-E) between a welding gap distancing movement (A-B) and a blank fixing movement (B-A) through which it reaches the blank mounting position (E), in which it takes a blank (14) from the blank fitting means (18, 20) and them performs the return movement (E-D-C-B) to an intermediate position (B) which is the end point (B) of the welding gap distancing movement (B-A), start or end point (B) of the return (B-C-D-E) or the supply movement (E-D-C-B) and start point (B) of the blank insertion movement (B-A).

## Revendications

1. Dispositif de montage pour monter des petites pièces (14) sur un support pour petites pièces (10), dans lequel sur un endroit de montage (30), on monte les petites pièces concernés (14) sur des éléments supports (10), le dispositif de montage comprenant :
un porte-pièce de transport (62), qui dans un plan d'introduction (TP) touchant l'endroit de montage (30) est disposé de façon mobile entre une position de prélèvement des petites pièces (E), dans laquelle il coopère avec des moyens de chargement des petites pièces (18, 20) du dispositif de montage pour prélever une petite pièce (14), et une position de dépose des petites pièces (A) dans laquelle il maintient provisoirement la petite pièce concernée (14) dans une position de préparation au montage (15) dans la zone de l'endroit de montage (30),
des moyens de guidage et d'entraînement (38) entraînant le porte-pièce de transport (62) en déplacement dans le plan d'introduction (TP) et le guidant pendant le déplacement,
des moyens de serrage (26, 28) prévus à l'endroit de montage et montés fixement sur ce dernier, ainsi que
des moyens de commande provoquant un maintien de la petite pièce (14) par les moyens de serrage (26, 28) montés fixement à l'endroit de montage, après l'avoir amenée en position de préparation au montage (15),
suite à quoi le porte-pièce de transport (62) s'éloigne du lieu de montage (30) et on procède au montage,
**caractérisé en ce que** les moyens de guidage et d'entraînement (38) entraînent et guidant le porte-pièce de transport (62) dans le plan d'introduction (TP) dans un déplacement linéaire d'éloignement de l'endroit de montage (A-B), amenant le porte-pièce de transport (62) de la position de dépose des petites pièces (A) en laissant derrière lui la petite pièce (14) dans sa position de préparation au montage (15), dans un déplacement transitoire (B-C-D-E-D-C-B) suivant, amenant celui-ci de la position intermédiaire (B) dans la position de prélèvement des petites pièces (E) et retour, qui comprend un déplacement linéaire et un pivotement combiné à ce dernier, ainsi que dans un déplacement suivant d'introduction des petites pièces (B-A), linéaire, amenant ce dernier de la position intermédiaire (B) dans une position de dépose des petites pièces (A).

2. Dispositif de montage selon la revendication 1, **caractérisé en ce qu'**il s'agit d'une installation pour monter une ébauche de contact métallique (14) en tant que petite pièce sur un élément support (10) par soudage, cette installation (12) comprenant :
un agencement d'électrodes de soudure (24) avec au moins deux électrodes de soudure (26, 28) définissant une fente de soudure (30) en tant qu'endroit de montage (30) et étant mobiles l'une par rapport à l'autre le long d'une ligne de déplacement de soudure (32) sous modification de la largeur de la fente de soudage (30),
des moyens de maintien pour maintenir l'élément support (10) dans une position dans laquelle un poste d'équipement des pièces de contact (13) sur l'élément support (10) se situe à l'intérieur de la fente de soudage (30),
au moins un porte-ébauche (62) en tant que porte-pièce de transport (62) ,qui dans un plan d'introduction (TP) sensiblement orthogonal par rapport à la ligne de déplacement de soudage (32) est mobile entre une position de prélèvement des ébauches (E), dans laquelle le porte-ébauche (62) coopère avec des moyens de chargement des ébauches (18, 20) pour prélever une ébauche (14), et une position de dépose des ébauches (A) dans laquelle le porte-ébauche (62) maintient l'ébauche de contact métallique concernée (14) dans une position de préparation au soudage (15) entre l'élément support (10) et une première électrode de soudure (26),
des moyens de guidage et d'entraînement du porte-ébauche (38) associés au porte-ébauche (62), qui entraînent et guident le porte-ébauche (62) en déplacement dans le plan d'introduction (TP),
des moyens d'entraînement (100) pour déplacer la première électrode de soudure (26) en direction de la ligne de déplacement de soudage (32) vers le deuxième électrode de soudure (28),
une alimentation électrique en courant de soudage pour introduire un passage de courant de soudage entre les deux électrodes de soudure (26, 28), sur l'au moins une zone de contact (70) entre l'ébauche de contact métallique (14) et l'élément support (10),
et,
des moyens de commande, pour actionner les moyens d'entraînement (100) et l'alimentation de courant de soudage, pour appliquer la première électrode de soudure (26) sur l'ébauche de contact métallique (14), après avoir amené l'ébauche de contact métallique (14) dans la position de préparation au soudage (15), puis pour générer une pression de contact entre l'ébauche de contact métallique (14) et l'élément support (10) et introduire ensuite un passage de courant entre les électrodes de soudure (26, 28) sur l'au moins une zone de contact (70) entre l'ébauche de contact métallique (14) et l'élément support (10),
des moyens de guidage et d'entraînement du porte-ébauche (38) entraînant le porte-ébauche (62) dans le plan d'introduction (TP) dans un déplacement linéaire d'éloignement de la fente de soudage (A-B), amenant ce dernier de la position de dépose de l'ébauche (A) en laissant derrière lui l'ébauche (14) dans la position de préparation au soudage (15) de cette dernière dans une position intermédiaire (B), dans un déplacement transitoire (B-C-D-E-D-C-B) suivant, amenant celui-ci de la position intermédiaire (B) dans la position de prélèvement des ébauches (E) et retour, qui comprend un déplacement linéaire et un pivotement combiné à ce dernier, ainsi que dans un déplacement suivant d'introduction des ébauches (B-A), amenant ce dernier de la position intermédiaire (B) dans une position de dépose des ébauches (A).

3. Dispositif de montage selon la revendication 2,
**caractérisé en ce que** dans la direction de la ligne de déplacement de soudage (32), le porte-ébauche (62) comporte une extension qui est inférieure à la hauteur de l'ébauche de contact métallique (14) dans cette direction.

4. Dispositif de montage selon la revendication 2 ou 3,
**caractérisé en ce que** dans sa position de dépose de l'ébauche (A), le porte-ébauche (62) est prélevé dans l'intervalle entre l'élément support (10) et la première électrode (26), qui au niveau de sa hauteur correspond à la hauteur de l'ébauche de contact métallique (14).

5. Dispositif de montage selon l'une quelconque des revendications 2 à 4,
**caractérisé en ce que** le porte-ébauche (62) est conçu pour saisir l'ébauche de contact métallique (14) au sein d'un disque spatial, qui en direction de la ligne de déplacement de soudage (32) se situe entre une surface de contact dirigée vers l'élément support (10) et une surface de contact dirigée vers la première électrode de soudure (26) de l'ébauche de contact métallique (14).

6. Dispositif de montage selon l'une quelconque des revendications 2 à 5,
**caractérisé en ce que** le porte-ébauche (62) est conçu pour maintenir de façon indéplaçable l'ébauche de contact métallique (14) dans sa position de préparation au soudage (15), dans le plan introduction (TP).

7. Dispositif de montage selon l'une quelconque des revendications 2 à 6,
**caractérisé en ce que** le porte-ébauche (62) est conçu de façon à ce que dans la position de préparation au soudage (15), l'ébauche de contact métallique (14) puisse effectuer au sein du porte-ébauche des déplacements compensatoires orthogonaux par rapport au plan d'introduction (TP).

8. Dispositif de montage selon l'une quelconque des revendications 2 à 7,
**caractérisé en ce que** le porte-ébauche (62) est conçu en tant que support de serrage.

9. Dispositif de montage selon la revendication 8,
**caractérisé en ce que** le support de serrage (62) est réalisé en tant que support de serrage fourchu, avec des branches de serrage (60) situées côte à côte dans le plan d'introduction (TP).

10. Dispositif de montage selon l'une quelconque des revendications 2 à 9,
**caractérisé en ce que** le porte-ébauche est réalisé avec des moyens d'aspiration.

11. Dispositif de montage selon l'une quelconque des revendications 2 à 10,
**caractérisé en ce que** le porte-ébauche est réalisé avec des moyens magnétiques.

12. Dispositif de montage selon l'une quelconque des revendications 2 à 11,
**caractérisé en ce que** des moyens de guidage et d'entraînement du porte-ébauche (38) qui amènent le porte-ébauche (62) à réaliser un déplacement aller et retour d'introduction de l'ébauche et d'éloignement de la fente de soudage (B-A-B) dans le plan d'introduction (TP) sont associés au porte-ébauche (62).

13. Dispositif de montage selon la revendication 12,
**caractérisé en ce que** les moyens de guidage et d'entraînement du porte-ébauche (38) provoquent des déplacements linéaires d'introduction de l'ébauche et d'éloignement de la fente de soudage (B-A-B) du porte-ébauche (62), le long d'une glissière de guidage linéaire (39) dirigée vers la position de dépose de l'ébauche (A),

14. Dispositif de montage selon l'une quelconque des revendications 12 ou 13,
**caractérisé en ce que** les moyens de guidage et d'entraînement du porte-ébauche (38) provoquent chaque fois entre un déplacement d'éloignement de la fente de soudage (A-B) et un déplacement consécutif d'introduction de l'ébauche (B-A) du porte-ébauche (62) un déplacement transitoire (B-C-D-E-D-C-B) du porte-ébauche (62) sur le trajet duquel le porte-ébauche (62) arrive dans une position de prélèvement de l'ébauche (E) dans laquelle il coopère avec des moyens de chargement de l'ébauche (18, 20).

15. Dispositif de montage selon la revendication 14,
**caractérisé en ce que** les moyens de guidage et d'entraînement du porte-ébauche (38) comprennent un chariot (44) pouvant se déplacer en aller et retour le long d'une glissière de chariot (48), sur lequel au moins un bras pivotant (58) portant un porte-ébauche (62) est logé de façon pivotante, dans une plage de déplacement proche de la position de dépose de l'ébauche (A) du chariot (44), le bras pivotant (58) sur le chariot (44), effectuant de façon fixe en association avec le chariot (44) le déplacement d'introduction de l'ébauche et d'éloignement de la fente de soudage (B-A-B) et dans une plage de déplacement (B-C-D ; D-C-B) consécutive à cette plage de déplacement, le bras pivotant (58) effectuant un pivotement combiné au déplacement du chariot.

16. Dispositif de montage selon l'une quelconque des revendications 12 à 15,
**caractérisé en ce que** les moyens de guidage et d'entraînement du porte-ébauche (38) amènent également le porte-ébauche (62) à effectuer un déplacement aller et retour de saisie et d'enlèvement de l'ébauche (D-E-D), notamment de façon à ce que le bras pivotant (58) soit également fixe sur la chariot (44) dans une plage de déplacement proche des moyens d'alimentation de l'ébauche (18, 20) et effectue un déplacement linéaire aller et retour (D-E-D) en direction des moyens d'alimentation (18,20) ou en s'éloignant des moyens d'alimentation (18, 20).

17. Dispositif de montage selon l'une quelconque des revendications 15 et 16,
**caractérisé en ce que** le bras pivotant (58) peut pivoter par l'intermédiaire d'un engrenage à crémaillère (54, 78),

18. Dispositif de montage selon l'une quelconque des revendications 15 à 17,
**caractérisé en ce qu'**on a prévu un seul bras pivotant (58), qui par rapport au chariot (44) effectue un déplacement aller et retour en cercle partiel, notamment en demi-cercle (B-C-D ; D-C-B), qui dans le plan d'introduction (TP) se situe sur un côté de la glissière de guidage linéaire (39).

19. Dispositif de montage selon l'une quelconque des revendications 15 et 16,
**caractérisé en ce qu'**une pluralité de bras pivotants (58a) portant chacun un porte-ébauche (62a) est montée de façon rotative, en agencement en étoile ou en croix sur le chariot, après un déplacement d'éloignement de la fente de soudage, chaque bras pivotant (58a) effectuant dans le plan d'introduction, en plusieurs pas angulaires correspondant au nombre des bras pivotants (58a), un cercle entier par rapport au chariot, avant qu'il effectue un nouveau déplacement d'introduction de l'ébauche.

20. Dispositif de montage selon la revendication 19,
**caractérisé en ce qu'**un pas angulaire a toujours lieu à une certaine distance entre le chariot et la fente de soudage (30a).

21. Dispositif de montage selon la revendication 20,
**caractérisé en ce que** la rotation pas à pas est provoquée par un entraînement à cliquet.

22. Dispositif de montage selon l'une quelconque des revendications 2 à 21,
**caractérisé en ce que** les moyens d'introduction (22) sont entraînés en synchronisation dans le temps avec les moyens de chargement des ébauches (18, 20), par lesquels au moins un porte-ébauche (62) est chargé avec des ébauches métalliques de contact (14).

23. Dispositif de montage selon l'une quelconque des revendications 2 à 22,
**caractérisé en ce que** pour le chargement d'au moins le porte-ébauche (62), les moyens de chargement des ébauches (18, 20) comprennent un trajet de chargement (90) qui se situe dans un alignement approximativement rectiligne par rapport à un déplacement d'introduction d'ébauche et d'éloignement de la fente de soudage (B-A-B) d'au moins le porte-ébauche (62).

24. Dispositif de montage selon l'une quelconque des revendications 2 à 23,
**caractérisé en ce qu'**il est réalisé avec des moyens de chargement des ébauches (18, 20) comprenant une unité d'avance (18) fonctionnant pas à pas pour une matière en tronçons (16) et un dispositif de séparation à fonctionnement périodique (20) pour la séparation d'ébauches métalliques de contact (14) de la matière en tronçon (16) passant devant cette dernière.

25. Dispositif de montage selon l'une quelconque des revendications 2 à 23,
**caractérisé en ce qu'**il est réalisé avec des moyens de chargement des ébauches (140a) qui comprennent un récipient de réserve (146a) pour des ébauches métalliques de contact (14a), ainsi que des moyens pour prélever et orienter des ébauches métalliques de contact (14a) individuelles dans le récipient de réserve (146a).

26. Dispositif de montage selon l'une quelconque des revendications 2 à 25,
**caractérisé en ce que** l'agencement d'électrodes de soudure (24) comprend une glissière de guidage linéaire (39) pour le déplacement d'introduction des ébauches et d'éloignement de la fente de soudure (B-A-B) du porte-ébauche (62) et un trajet de chargement (90) pour le chargement du porte-ébauche (62) avec des ébauches métalliques de contact (14) qui sont disposées approximativement dans un plan principal commun (MP) d'un bloc de machine de l'installation, lequel plan principal (MP) est disposé de façon orthogonale par rapport au plan d'introduction (TP).

27. Dispositif de montage selon la revendication 26,
**caractérisé en ce que** le bloc machine comprend un dispositif d'amenée (130) pour des éléments supports (10-1 - 10-3) ou pour une matière en tronçon (10) pour la création d'éléments supports (10) avec un dispositif d'amenée d'éléments supports, qui s'étend sensiblement de façon orthogonale par rapport au plan principal (MP).

28. Dispositif de montage selon l'une quelconque des revendications 2 à 27,
**caractérisé en ce que** les parties en mouvement des moyens d'introduction (22) pour l'introduction des ébauches métalliques de contact (14) sont logées dans un bloc-machine sur l'un des côtés d'un plan de délimitation (LF) qui est défini par une surface de l'élément support (10) prélevant les ébauches métalliques de contact (14) et qui est parallèle au plan d'introduction (TP), à savoir sur le côté dudit plan de délimitation (LF) sur lequel les ébauches métalliques de contact (14) se trouvent lors de leur montage sur l'élément support (10).

29. Dispositif de montage selon la revendication 28,
**caractérisé en ce que** le bloc machine comprend une encoche de prélèvement (RS) pour des éléments supports (10), qui se chevauche au moins partiellement avec les moyens d'introduction (22).

30. Dispositif de montage selon l'une quelconque des revendications 2 à 29,
**caractérisé en ce que** parallèlement à un premier coulisseau d'entraînement (102) pour le déplacement relatif des électrodes de soudure (26, 28), il comprend un deuxième coulisseau d'entraînement (82) sensiblement parallèle à ce premier coulisseau d'entraînement (102) pour l'actionnement des moyens d'introduction (22).

31. Dispositif de montage selon la revendication 30,
**caractérisé en ce que** le deuxième coulisseau d'entraînement (82) est disposé entre le premier coulisseau d'entraînement (102) et l'agencement d'électrodes de soudure (24).

32. Dispositif de montage selon l'une quelconque des revendications 30 ou 31,
**caractérisé en ce que** les coulisseaux d'entraînement (82, 102) sont disposés de façon sensiblement orthogonale au plan d'introduction (TP).

33. Dispositif de montage selon l'une quelconque des revendications 30 à 32,
**caractérisé en ce que** le premier coulisseau d'entraînement (102) permet aussi d'actionner des moyens de chargement (18, 20), pour charger au moins le porte-ébauche (62).

34. Dispositif de montage selon l'une quelconque des revendications 30 à 32,
**caractérisé en ce que** les deux coulisseaux d'entraînement (82, 102) sont disposés approximativement dans un plan principal (MP) orthogonal au plan d'introduction (TP) d'un bloc-machine comprenant l'agencement d'électrodes (24), les moyens d'introduction (22) et les moyens d'alimentation (18, 20).

35. Dispositif de montage selon l'une quelconque des revendications 30 à 32,
**caractérisé en ce qu'**une électrode de soudure mobile (26) de l'agencement d'électrodes (24) est montée sur un corps pivotant (36) qui peut pivoter autour d'un axe de pivotement (S) parallèle au plan d'introduction (TP).

36. Dispositif de montage selon l'une quelconque des revendications 30 à 35,
**caractérisé en ce que** les coulisseaux d'entraînement (82, 102) peuvent être entraînés par différentes cames (80, 100) en rotation à la cadence machine d'une machine principale (128).

37. Procédé de montage d'une petite pièce (14) sur un élément support (10), dans lequel la petite pièce concernée (14) est prélevée dans une position de prélèvement de la petite pièce (E) au moyen d'un porte-pièce de transport (62), qui est mobile dans un plan d'introduction (TP) qui touche un premier endroit de montage (30) et par un déplacement d'alimentation (E-D-C-B), comprenant un déplacement linéaire et un pivotement combiné est amenée en une position intermédiaire (B),
suite à quoi, par un déplacement linéaire d'introduction de petite pièce (B-A), elle est amenée dans une position de préparation au montage (15),
le maintien de la petite pièce (14) étant ensuite pris en charge par les moyens de serrage (26, 28) montés fixement à l'endroit de montage,
suite à quoi, en laissant la petite pièce (14) derrière lui dans une position de préparation au montage (15), le porte-pièce de transport (62) est déplacé par un déplacement linéaire d'éloignement du montage (A-B) dans la position intermédiaire (B) et ensuite, par un déplacement de rappel (B-C-D-E) comprenant un déplacement linéaire et un pivotement combiné à ce dernier dans la position de prélèvement de la petite pièce (E),
le montage étant achevé après la prise en charge du maintien de la petite pièce (14) par les moyens de serrage (26, 28) montés fixement au lieu de montage.

38. Procédé selon la revendication 37,
**caractérisé en ce qu'**il s'agit d'un procédé de montage par soudage d'une ébauche de contact métallique (14) sur un élément support (10),
une zone d'équipement de la pièce de contact (13) de l'élément support étant introduite entre des électrodes de soudure (26, 28), qui sont mobiles l'une par rapport à l'autre le long d'une ligne de déplacement de soudage (32),
suite à quoi, par un déplacement d'introduction de l'ébauche (B-A) une ébauche de contact métallique (14) d'ores et déjà désolidarisée et destinée à devenir la pièce de contact métallique (14) est insérée par un porte-ébauche (62) mobile dans un plan d'introduction (TP) sensiblement orthogonal à la ligne de déplacement de soudage (32), entre une position de prélèvement de l'ébauche (E) et une position de dépose de l'ébauche (A) dans une position de préparation au soudage (15) entre l'élément support (10) et une première électrode de soudure (26),
suite à quoi, par un déplacement d'approche des électrodes de soudure (26, 28) le long de la ligne de déplacement de soudure (32), une approche relative est assurée entre la première électrode de soudure (26) et l'élément support (10),
suite à quoi, l'élément support (10) et l'ébauche de contact métallique (14) maintenue dans la position de préparation au soudage (16) par le porte-ébauche (62) dans sa position de dépose de l'ébauche (A) sont mis en commun sous une pression de contact entre la première (26) et une deuxième électrode de soudure (28),
suite à quoi, le porte-ébauche (62) est à nouveau éloigné de la position de dépose de l'ébauche (A) par un déplacement d'éloignement de la fente de soudage (A-B) et
suite à quoi, un passage de courant de soudage, qui s'écoule sur au moins une zone de contact (70) entre l'ébauche de contact métallique (14) et l'élément support (10) est introduit entre les deux électrodes de soudage (26, 28), ce qui donne lieu au processus de soudage,
entre un déplacement d'éloignement de la fente de soudage (A-B) et un déplacement d'introduction de l'ébauche (B-A), le porte-ébauche (62) effectuant chaque fois le déplacement de rappel (B-C-D-E) grâce auquel il arrive dans la position de prélèvement de l'ébauche (E), dans laquelle il prélève une ébauche (14) sur des moyens d'alimentation des ébauches (18, 20) et effectuant ensuite le déplacement d'amenée (E-D-C-B) vers une position intermédiaire (B) qui est le point final (B) du déplacement d'éloignement de la fente de soudage (B-A), le point de départ ou le point final (B) du déplacement de rappel (B-C-D-E) ou d'amenée (E-D-C-B) et le point de départ (B) du déplacement d'introduction des ébauches (B-A).
